# EUROPÄISCHE PATENTSCHRIFT

(11) **EP 3 756 235 B1**
(45) Veröffentlichungstag und Bekanntmachung des Hinweises auf die Patenterteilung: **14.01.2026**
(21) Anmeldenummer: 19706603.8
(22) Anmeldetag: 20.02.2019
(51) Int. Cl.: H01Q 1/24, H01Q 21/28, H01Q 5/40

(54) **MULTIBANDANTENNENANORDNUNG FÜR MOBILFUNKANWENDUNGEN**
MULTIBAND ANTENNA ARRAY FOR MOBILE RADIO APPLICATIONS
DISPOSITIF D'ANTENNES À MULTIPLES BANDES POUR DES APPLICATIONS DE COMMUNICATIONS MOBILES

(30) Priorität: 23.02.2018 DE 102018104210; 23.08.2018 DE 102018120612
(43) Veröffentlichungstag der Anmeldung: 30.12.2020
(73) Patentinhaber: Telefonaktiebolaget LM Ericsson (publ), 164 83 Stockholm (SE)
(72) Erfinder: GÖTTL, Maximilian, 83112 Frasdorf (DE)
(74) Vertreter: Ericsson
(86) Internationale Anmeldenummer: PCT/EP2019/054245
(87) Internationale Veröffentlichungsnummer: WO 2019/162345

(56) Entgegenhaltungen:
- EP-A1- 3 067 987
- WO-A1-2018/032845
- DE-A1- 10 150 150
- DE-A1- 102014 014 434
- US-A1- 2013 271 336
- US-A1- 2016 365 647

## Beschreibung

Die Erfindung betrifft eine Multibandantennenanordnung für Mobilfunkanwendungen. Derartige Multibandantennenanordnungen umfassen verschiedene Strahler, um unterschiedliche Mobilfunkstandards und/oder Frequenzbänder unterstützen zu können.

Aus der DE 10 2007 060 083 A1 ist ein Mehrspalten-Multiband-Antennenarray bekannt. Dieses umfasst verschiedene Strahler, die in unterschiedlichen Frequenzbereichen betrieben werden können. Beispielsweise gibt es Strahler, die in einem niedrigen Frequenzbereich und Strahler, die in einem hohen Frequenzbereich betrieben werden können. Strahler, die in niedrigen Frequenzbereichen arbeiten, haben notwendigerweise größere Abmessungen als Strahler, die in hohen Frequenzbereichen betrieben werden. In dem dort gezeigten Ausführungsbeispiel ist jeweils ein Strahler, der in einem hohen Frequenzbereich betrieben wird, in einem Strahler integriert, der in einem niedrigen Frequenzbereich betrieben wird. Dabei steht der Strahler, der in einem hohen Frequenzbereich betrieben wird, deutlich über den Strahler, der in einem niedrigen Frequenzbereich betrieben wird, hervor. Das dort gezeigte Antennen-Array kann in unterschiedlichen Mobilfunk-Systemen eingesetzt werden.

Nachteilig an dem Mehrspalten-Multiband-Antennenarray aus der DE 10 2007 060 083 A1 ist der nach wie vor große Aufbau und die Tatsache, dass kein Massive-MIMO-Betrieb (multiple input, multible output) möglich ist.

Die WO 2018/032845 A1 offenbart eine Multibandantenne mit Low-Band Strahlern, High-Band Strahlern und einem "intelligenten" Antennenarray. Von den Low-Band Strahlern umschließt der unterste Strahler jeder Reihe mehrere Strahler des "intelligenten" Antennenarrays aus zwei benachbarten Reihen. Außerdem umschließen die oberen Low-Band Strahler jeweils einen High-Band Strahler.

EP 3 067 987 A1 offenbart eine Multibandantennenanordnung mit einer Reflektoranordnung von der alle Strahler beabstandet sind, zwei benachbarte und sich in Längsrichtung erstreckende dualpolarisierte MIMO-Strahlerreihen, sowie eine dualpolarisierten Lowband-Strahlerreihe, wobei jeder Lowband-Strahler vier 90° zueinander versetzte leitende Strahlereinrichtungen umfasst welche einen Aufnahmeraum der dualpolarisierte Strahler der ersten und zweiten MIMO-Strahlerreihe umschließt.

Es ist daher die Aufgabe der hier vorliegenden Erfindung, eine Multibandantennenanordnung für Mobilfunkanwendungen zu schaffen, die eine Vielzahl von Mobilfunkstandards bzw. Mobilfunkfrequenzen unterstützt und die nach wie vor sehr kompakt aufgebaut ist und sehr einfach erweiterbar ist.

Die Aufgabe wird durch die erfindungsgemäße Multibandantennenanordnung gemäß dem Anspruch 1 gelöst. In den Unteransprüchen sind erfindungsgemäße Weiterbildungen der Multibandantennenanordnung angegeben.

Die erfindungsgemäße Multibandantennenanordnung eignet sich für die bekannten Mobilfunkstandards (PCS, PCN, GSM900, GSM1800, UMTS, WI-MAX, LTE, AMPS). Insbesondere wird neben MIMO auch Massive-MIMO (auch als "MaMIMO" bezeichnet) unterstützt. Die Multibandantennenanordnung umfasst hierfür zumindest eine erste Strahleranordnung, die zumindest eine erste und eine zweite (Ma)MIMO-Strahlerreihe umfasst. Diese (Ma)MIMO-Strahlerreihen sind benachbart zueinander angeordnet und erstrecken sich in Längsrichtung der Multibandantennenanordnung. Die erste MI-MO-Strahlerreihe umfasst eine Vielzahl von dualpolarisierten Strahlern. Selbiges gilt auch für die zweite MIMO-Strahlerreihe. Jeder der dualpolarisierten Strahler ist dazu ausgebildet, um in zwei senkrecht zueinander stehenden Polarisationsebenen in einem oberen Frequenzbereich zu senden und/oder zu empfangen. Die Polarisationsebenen sind dabei insbesondere in einem Winkel von + 45° über der Horizontalen und Vertikalen ausgerichtet. Weiterhin umfasst die zumindest eine erste Strahleranordnung zumindest einen dualpolarisierten Lowband-Strahler, der dazu ausgebildet ist, in zwei senkrecht zueinander stehenden Polarisationsebenen in einem unteren Frequenzbereich zu senden und/oder zu empfangen. Außerdem ist noch eine Reflektoranordnung vorgesehen, die aus einem gemeinsamen (z.B. einteiligen) Reflektor oder mehreren einzelnen Reflektoren besteht oder solche umfasst. Von dieser Reflektoranordnung sind die dualpolarisierten Strahler der ersten und zweiten MIMO-Strahlerreihe beabstandet angeordnet. Selbiges gilt auch für den zumindest einen dualpolarisierten Lowband-Strahler. Der zumindest eine dualpolarisierte Lowband-Strahler umfasst zumindest vier leitende Strahlereinrichtungen, die zumindest näherungsweise (weniger als 5°, 4°, 3°, 2°, 1°, 0,5°, 0,2°) jeweils um 90° versetzt zueinander angeordnet sind und einen Aufnahmeraum umgrenzen. In diesem Aufnahmeraum des zumindest einen dualpolarisierten Lowband-Strahlers sind:
a) zumindest ein dualpolarisierter Strahler von der ersten MIMO-Strahlerreihe und zumindest ein dualpolarisierter Strahler von der zweiten MIMO-Strahlerreihe angeordnet; oder
b) zumindest zwei dualpolarisierte Strahler von der ersten MIMO-Strahlerreihe und zumindest zwei dualpolarisierte Strahler von der zweiten MIMO-Strahlerreihe angeordnet.

Die zumindest eine erste Strahleranordnung umfasst zumindest eine Wideband-Strahlerreihe, die am Ende der ersten und der zweiten MIMO-Strahlerreihe angeordnet ist und die Multibandantennenanordnung in Längsrichtung verlängert. Die zumindest eine Wideband-Strahlerreihe umfasst eine Vielzahl von dualpolarisierten Wideband-Strahlern, wobei jeder dualpolarisierte Wideband-Strahler dazu ausgebildet ist, in zwei senkrecht zueinander stehenden Polarisationsebenen in einem mittleren Frequenzbereich zu senden und/oder zu empfangen. Ergänzend hierzu können die dualpolarisierten Strahler der ersten und zweiten MIMO-Strahlerreihe jeweils die folgenden Merkmale umfassen:
▪ es sind ein erster Dipolstrahler und ein zweiter Dipolstrahler vorgesehen;
▪ der erste Dipolstrahler umfasst zwei Dipolhälften und der zweite Dipolstrahler umfasst zwei Dipolhälften;
▪ die erste Dipolhälfte des ersten Dipolstrahlers umfasst einen Masseanschlussträger und einen Dipolmasseflügel, wobei ein erstes Ende des Dipolmasseflügels mit einem ersten Ende des Masseanschlussträgers verbunden ist und wobei ein zweites Ende des Masseanschlussträgers, das dem ersten Ende gegenüberliegt, an zumindest einem Grundkörper angeordnet ist;
▪ die zweite Dipolhälfte des ersten Dipolstrahlers umfasst einen Signalanschlussträger mit einem ersten Ende und einem gegenüberliegenden zweiten Ende und einen Dipolsignalflügel, wobei ein erstes Ende des Dipolsignalflügels mit dem ersten Ende des Signalanschlussträgers verbunden ist;
▪ die erste Dipolhälfte des zweiten Dipolstrahlers umfasst einen Masseanschlussträger und einen Dipolmasseflügel, wobei ein erstes Ende des Dipolmasseflügels mit einem ersten Ende des Masseanschlussträgers verbunden ist und wobei ein zweites Ende des Masseanschlussträgers, das dem ersten Ende gegenüberliegt, an dem zumindest einen Grundkörper angeordnet ist;
▪ die zweite Dipolhälfte des zweiten Dipolstrahlers umfasst einen Signalanschlussträger mit einem ersten Ende und einem gegenüberliegenden zweiten Ende und einen Dipolsignalflügel, wobei ein erstes Ende des Dipolsignalflügels mit dem ersten Ende des Signalanschlussträgers verbunden ist;
▪ der Signalanschlussträger des ersten Dipolstrahlers verläuft parallel oder mit einer Komponente überwiegend parallel zum Masseanschlussträger des ersten Dipolstrahlers und der Signalanschlussträger des zweiten Dipolstrahlers verläuft parallel oder mit einer Komponente überwiegend parallel zum Masseanschlussträger des zweiten Dipolstrahlers;
▪ der Dipolsignalflügel und der Dipolmasseflügel des ersten Dipolstrahlers verlaufen in entgegengesetzter Richtung;
▪ der Dipolsignalflügel und der Dipolmasseflügel des zweiten Dipolstrahlers verlaufen in entgegengesetzter Richtung;
▪ der Dipolsignalflügel des zweiten Dipolstrahlers taucht unter dem Dipolsignalflügel des ersten Dipolstrahlers hindurch, oder
▪ der Dipolmasseflügel des zweiten Dipolstrahlers taucht unter dem Dipolmasseflügel des ersten Dipolstrahlers hindurch, oder
▪ der Dipolmasseflügel des ersten Dipolstrahlers taucht unter dem Dipolsignalflügel des zweiten Dipolstrahlers hindurch, oder
▪ der Dipolsignalflügel des zweiten Dipolstrahlers taucht unter dem Dipolmasseflügel des ersten Dipolstrahlers hindurch.

Es ist besonders vorteilhaft, dass die erfindungsgemäße Multibandantennenanordnung mehrere MIMO-Strahlerreihen umfasst (also Strahler, die in einem oberen Frequenzbereich senden und/oder empfangen) und dass gleichzeitig ein Lowband-Strahler vorhanden ist, der zum Senden und zum Empfangen in einem unteren Frequenzbereich verwendet werden kann. Damit ein möglichst kompakter Aufbau realisiert werden kann, sind zumindest einer, vorzugsweise zumindest zwei dualpolarisierte Strahler von unterschiedlichen MIMO-Strahlerreihen in dem Aufnahmeraum dieses dualpolarisierten Lowband-Strahlers angeordnet. Dadurch können sehr viele dualpolarisierte Strahler verwendet werden, ohne dass sich die Länge Multibandantennenanordnung stark vergrößert, wodurch ein Massive-MIMO-Betrieb erst möglich ist.

Der obere Frequenzbereich, also derjenige, der dualpolarisierten Strahler der ersten und der zweiten MIMO-Strahlerreihen liegt insbesondere höher als 3,3 GHz, 3,4 GHz, 3,5 GHz, 4 GHz, 4,5 GHz, 5 GHz, 5,5 GHz, aber vorzugsweise niedriger als 6,5 GHz, 6 GHz, 5,5 GHz, 5 GHz, 4,5 GHz, 4 GHz oder 3,5 GHz.

In einer vorteilhaften Weiterbildung sind vorzugsweise mehrere Phasenschieber vorhanden, um die Strahler der entsprechenden MIMO-Strahlerreihen mit einem entsprechenden Mobilfunksignal in der richtigen Phasenlage zu versorgen. Grundsätzlich wäre es hier möglich, dass für jeden Strahler der ersten und der zweiten MIMO-Strahlerreihe für jede Polarisationsebene ein Anschluss an einem Phasenschieber vorgesehen ist. In diesem Fall würde ein erster Strahler der ersten bzw. zweiten MIMO-Strahlerreihe eine Speisestelle für die erste Polarisation und eine Speisestelle für die zweite Polarisation aufweisen. Die Speisestelle für die erste Polarisation würde mit einem Anschluss eines ersten Phasenschiebers und die Speisestelle für die zweite Polarisation mit einem Anschluss eines zweiten Phasenschiebers elektrisch verbunden werden. In diesem Fall würden die Speisestellen der Strahler einer MIMO-Strahlerreihe für die erste Polarisation mit unterschiedlichen Anschlüssen desselben Phasenschiebers verbunden werden. Die Speisestellen für die andere Polarisation würden ebenfalls mit unterschiedlichen Anschlüssen eines zweiten Phasenschiebers elektrisch verbunden werden. Grundsätzlich wäre es allerdings auch möglich, Speisestellen von zumindest zwei benachbarten dual-polarisierten Strahlern einer MIMO-Strahlerreihe miteinander und anschließend mit einem gemeinsamen Anschluss des entsprechenden Phasenschiebers elektrisch zu verbinden. Dabei kann die Leitungslänge von dem Anschluss des entsprechenden Phasenschiebers zu der jeweiligen Speisestelle des entsprechenden Strahlers unterschiedlich gewählt sein.

In einer bevorzugten Ausgestaltung ist zwischen den dualpolarisierten Strahlern der ersten und der zweiten MIMO-Strahlerreihe eine Trennwand bzw. eine Trennwandanordnung ausgebildet. Weiter vorzugsweise erstrecken sich die einzelnen dualpolarisierten Strahler der ersten MIMO-Strahlerreihe gleich weit von der Reflektoranordnung weg. Selbiges kann auch für die zweite MIMO-Strahlerreihe bzw. für die dualpolarisierten Strahler aller MIMO-Strahlerreihen gelten.

Besonders bevorzugt umfasst die zumindest eine erste Strahleranordnung noch zumindest eine Wideband-Strahlerreihe, die am Ende der ersten und der zweiten MIMO-Strahlerreihe angeordnet ist und die Multibandantennenanordnung in Längsrichtung verlängert. Die zumindest eine Wideband-Strahlerreihe umfasst eine Vielzahl von dualpolarisierten Wideband-Strahlern, wobei jeder dualpolarisierte Wideband-Strahler dazu ausgebildet ist, in zwei senkrecht zueinander stehenden Polarisationsebenen in einem mittleren Frequenzbereich zu senden und/oder zu empfangen. Dadurch kann die Multibandantennenanordnung zusätzliche Mobilfunkstandards bzw. Frequenzbänder unterstützen.

In einer bevorzugten Ausführungsform umfasst die Multibandantennenanordnung noch eine zweite Strahleranordnung. Diese ist insbesondere genauso aufgebaut wie die erste Strahleranordnung, die eingangs beschrieben wurde. Die erste und die zweite Strahleranordnung verlaufen parallel zueinander und erstrecken sich daher in Längsrichtung der Multibandantennenanordnung. Grundsätzlich können die erste und die zweite Strahleranordnung benachbart zueinander angeordnet sein. Es wäre allerdings auch möglich, dass zwischen der ersten und der zweiten Strahleranordnung noch eine dritte und/oder eine vierte Strahleranordnung vorgesehen sind. Die dritte und die vierte Strahler-anordnung umfassen ebenfalls zumindest eine erste und eine zweite MIMO-Strahlerreihe, die benachbart zueinander angeordnet sind und sich wiederum in Längsrichtung der Multibandantennenanordnung erstrecken. Die dritte und die vierte Strahleranordnung umfassen allerdings vorzugsweise keinen dual-polarisierten Lowband-Strahler. Zwischen den jeweiligen benachbarten Strahleranordnungen ist vorzugsweise eine Trennwandanordnung vorgesehen, um eine Entkopplung bzw. auch eine gewisse Richtwirkung zu bewirken.

Verschiedene Ausführungsbeispiele der Erfindung werden nachfolgend unter Bezugnahme auf die Zeichnungen beispielhaft beschrieben. Gleiche Gegenstände weisen dieselben Bezugszeichen auf. Die entsprechenden Figuren der Zeichnungen zeigen im Einzelnen:
- Figuren 1A und 1B:: schematische Darstellungen der erfindungsgemäßen Multibandantennenanordnung mit einer ersten und einer zweiten Strahler-anordnung;
- Figuren 1C und 1D:: schematische Darstellungen der erfindungsgemäßen Multibandantennenanordnung mit einer ersten, einer zweiten, einer dritten und einer vierten Strahleranordnung;
- Figur 2:: einen beispielhaften Anschluss einer ersten Polarisation einer MIMO-Strahlerreihe einer Strahleranordnung an einen Phasenschieber;
- Figur 3:: eine Draufsicht auf einen Teil einer beispielhaften Ausgestaltung der ersten und der zweiten Strahleranordnung;
- Figur 4:: eine räumliche Darstellung der Ansicht aus Figur 3;
- Figur 5:: eine seitliche Ansicht des Beispiels aus Figur 3;
- Figur 6A, 6B:: Draufsichten auf ein Ausführungsbeispiel der erfindungsgemäßen Multibandantennenanordnung mit vier Strahleranordnungen; und
- Figuren 7A, 7B, 7C:: verschiedene Ausführungsbeispiele einer Halteeinrichtung einer Strahlereinrichtung.

Die Figuren 1A bis 1D zeigen eine schematische Darstellung von verschiedenen Ausführungsbeispielen der erfindungsgemäßen Multibandantennenanordnung 1. In den Figuren 1A und 1B ist dargestellt, dass die Multibandantennenanordnung 1 eine erste Strahleranordnung 2a und eine zweite Strahleranordnung 2b umfasst. In den Figuren 1C und 1D ist dargestellt, dass die Multibandantennenanordnung 1 eine erste Strahleranordnung 2a, eine zweite Strahleranordnung 2b, eine dritte Strahleranordnung 2c und eine vierte Strahleranordnung 2d umfasst. Nachfolgend wird der Aufbau für die erste Strahleranordnung 2a beschrieben. Die zweite Strahleranordnung 2b ist identisch aufgebaut. Für die dritte und die vierte Strahler-anordnung 2c und 2d gibt es geringfügige Unterschiede, die an den entsprechenden Stellen zu den Figuren 1C und 1D genauer erläutert werden.

Die zumindest eine erste Strahleranordnung 2a erstreckt sich in Längsrichtung 3 der Multibandantennenanordnung 1. Im montierten Zustand der Multibandantennenanordnung 1 (insbesondere auf einem Antennenmast) kann anstelle von der Längsrichtung 3 auch von einer Vertikalrichtung gesprochen werden.

Die zumindest eine erste Strahleranordnung 2a umfasst zumindest eine erste und eine zweite MIMO-Strahlerreihe 4a, 4b (s. auch Figur 2). Diese sind benachbart zueinander angeordnet und erstrecken sich ebenfalls in Längsrichtung 3. Die erste MIMO-Strahlerreihe 4a umfasst eine Vielzahl von dualpolarisierten Strahlern 5a (vorzugsweise mehr als 2, 3, 4, 5, 6, 7, 8, 9, 10, 11, 12, 13, 14, 15, 16, 17, 18, 19 oder mehr als 20) wobei jeder der dualpolarisierten Strahler 5a dazu ausgebildet ist, in zwei senkrecht zueinander stehenden Polarisationsebenen zu senden und/oder zu empfangen. Selbiges gilt auch für die zweite MIMO-Strahlerreihe 4b. Diese umfasst ebenfalls eine Vielzahl von dualpolarisierten Strahlern 5b.

Die erste und die zweite MIMO-Strahlerreihe 4a, 4b sind in den Figuren 1A bis 1D mit einer schraffierten Struktur dargestellt.

Die erste und die zweite MIMO-Strahlerreihe 4a, 4b sind insbesondere dazu ausgebildet in einem oberen Frequenzbereich zu senden und/oder zu empfangen. Die erste und die zweite MIMO-Strahlerreihe 4a, 4b eigenen sich dabei insbesondere zum Einsatz in Massive MIMO.

Die Multibandantennenanordnung 1 umfasst außerdem eine Reflektoranordnung 9, auf der die erste MIMO-Strahlerreihe 4a und die zweite MIMO-Strahlerreihe 4b angeordnet sind. Die Reflektoranordnung 9 kann aus einem zusammenhängenden Reflektor oder aus mehreren einzelnen Reflektoren bestehen. Diese sind elektrisch leitfähig.

Die zumindest eine erste Strahleranordnung 4a umfasst zumindest einen dual-polarisierten Lowband-Strahler 6a, der dazu ausgebildet ist, in zwei senkrecht zueinander stehenden Polarisationsebenen zu senden und/oder zu empfangen. Dieser dualpolarisierte Lowband-Strahler 6a ist in den Figuren 1A bis 1D mit groben Punkten und in den nachfolgenden Figuren genauer dargestellt. Auch die zweite Strahleranordnung 2b umfasst zumindest einen solchen dualpolarisierten Lowband-Strahler 6a.

Dieser dualpolarisierte Lowband-Strahler 6a ist dazu ausgebildet in einem unteren Frequenzbereich zu senden und/oder zu empfangen. Der untere Frequenzbereich des zumindest einen dualpolarisierten Lowband-Strahlers 6a liegt dabei unterhalb des oberen Frequenzbereichs der dualpolarisierten Strahler 5a, 5b der ersten und der zweiten MIMO-Strahlerreihe 4a, 4b. Der untere Frequenzbereich liegt dabei insbesondere bei 698 MHz bis 960 MHz (+/- 5 %).

Der zumindest eine dualpolarisierte Lowband-Strahler 6a der ersten und der zweiten Strahleranordnung 2a, 2b ist ebenfalls auf der Reflektoranordnung 9 bzw. beabstandet von der Reflektoranordnung 9 angeordnet.

Der zumindest eine dualpolarisierte Lowband-Strahler 6a umfasst zumindest vier leitende Strahlereinrichtungen 10a, 10b, 10b und 10d wie diese in Figur 2 gezeigt sind. Diese sind zumindest näherungsweise jeweils um 90° versetzt zueinander angeordnet und umgrenzen einen Aufnahmeraum 11. Der genaue Aufbau der dualpolarisierten Lowband-Strahler 6a wird mit Verweis auf die späteren Figuren noch genauer beschrieben. Im Hinblick auf Figur 2 ist noch dargestellt, dass eine leitende Strahlereinrichtung 10a an einem ersten Ende 19 mit dem Innenleiter eines speisenden Koaxialkabels verbunden ist, wohingegen die dem ersten Ende 19 der ersten leitenden Strahlereinrichtung 10a benachbarte zweite Strahlereinrichtung 10b an ihrem ersten Ende mit dem Außenleiter dieses Koaxialkabels verbunden ist. Eine solche Speisung erfolgt bevorzugt an allen Enden der leitenden Strahlereinrichtungen 10a bis 10d.

Der durch die Strahlereinrichtungen 10a bis 10d umgrenzte Aufnahmeraum 11 dient zur Aufnahme von zumindest einem dualpolarisierten Strahler 5a von der ersten MIMO-Strahlerreihe 4a und von zumindest einem dualpolarisierten Strahler 5b von der zumindest einen zweiten MIMO-Strahlerreihe 4b. Bevorzugt sind allerdings zumindest zwei dualpolarisierte Strahler 5a von der ersten MIMO-Strahlerreihe 4a und zumindest zwei dualpolarisierte Strahler 5b von der zweiten MIMO-Strahlerreihe 4b in dem Aufnahmeraum 11 angeordnet. Die zumindest eine erste Strahleranordnung 2a könnte auch noch weitere MIMO-Strahlerreihen umfassen. Ein Teil von deren dualpolarisierten Strahlern wäre dann ebenfalls in dem Aufnahmeraum 11 angeordnet.

In Figur 2 ist außerdem gezeigt, dass die zumindest eine erste Strahleranordnung 2a noch zumindest einen weiteren dualpolarisierten Lowband-Strahler 6b umfasst. Der zumindest eine weitere dualpolarisierte Lowband-Strahler 6b ist in Längsrichtung 3 der Multibandantennenanordnung 1 beabstandet von dem zumindest einen dualpolarisierten Lowband-Strahler 6a angeordnet. In einem Aufnahmeraum 11 des zumindest einen weiteren dualpolarisierten Lowband-Strahlers 6b sind wiederum zumindest ein, vorzugsweise zwei (wie in Figur 2 dargestellt) dualpolarisierte Strahler 5a von der ersten MIMO-Strahlerreihe 4a angeordnet. Selbiges gilt auch für die zweite MIMO-Strahlerreihe 4b.

Zwischen dem zumindest einen dualpolarisierten Lowband-Strahler 6a und dem zumindest einen weiteren dualpolarisierten Lowband-Strahler 6b ist ein Abstandsraum 12 gebildet. In diesem Abstandsraum 12 sind ebenfalls zumindest ein dualpolarisierter Strahler 5a von der ersten MIMO-Strahlerreihe 4a und zumindest ein dualpolarisierter Strahler 5b von der zweiten MIMO-Strahlerreihe 4b angeordnet. In dem dargestellten Ausführungsbeispiel aus Figur 2 sind es jeweils zwei dualpolarisierte Strahler 5a, 5b. Es könnten aber auch mehr sein. Bevorzugt sind keine zwei dualpolarisierten Lowband-Strahler 6a, 6b ohne Bildung eines Abstandsraums unmittelbar benachbart zueinander angeordnet.

**Die Lowband-Strahler** 6a, 6b und die dualpolarisierten Strahler 5a, 5b sind bevorzugt jeweils separate Gebilde und nicht einteilig miteinander aufgebaut. Dies bedeutet, dass sie nacheinander an der Reflektoranordnung 9 montiert werden können.

Im Hinblick auf Figur 2 ist außerdem zu erkennen, dass die dualpolarisierten Strahler 5a der ersten MIMO-Strahlerreihe 4a in etwa entlang einer Geraden angeordnet sind. Die Abstände zwischen den einzelnen dualpolarisierten Strahlern 5a ist dabei ungefähr gleich (+/- 5 %). Selbiges gilt auch für die dualpolarisierten Strahler 5b der zweiten MIMO-Strahlerreihe 4b. Diese sind ebenfalls entlang einer Geraden angeordnet, wobei auch hier die Abstände zwischen den einzelnen dualpolarisierten Strahlern 5b in etwa gleich sind. Diese beiden Geraden verlaufen in dem Ausführungsbeispiel aus Figur 2 parallel zueinander. Weiterhin entspricht die Anzahl der dualpolarisierten Strahler 5a der ersten MIMO-Strahlerreihe 4a der Anzahl der dualpolarisierten Strahler 5B der zweiten MIMO-Strahlerreihe 4b. Grundsätzlich könnte sich die Anzahl auch unterscheiden.

Auch der zumindest eine dualpolarisierte Lowband-Strahler 6a und der zumindest eine weitere dualpolarisierte Lowband-Strahler 6b sind entlang einer Geraden angeordnet. Diese verläuft parallel zu den Geraden der dualpolarisierten Strahler 5a und 5b der ersten bzw. zweiten MIMO-Strahlerreihe 4a, 4b. Grundsätzlich kann es noch mehr dualpolarisierte Lowband-Strahler geben. Der Abstand zwischen zwei dualpolarisierten Lowband-Strahlern 6a, 6b in Längsrichtung 3 ist vorzugsweise größer als 0,5 λ, 0,6 λ, 0,7 λ, 0,8 λ, 0,9 λ, 1 λ, 1,1 λ, 1,2 λ 1,3 λ, 1,4 λ, 1,5 λ und ist vorzugsweise kleiner als 2 λ, 1,7 λ, 1,4 λ, 1,2 λ, 1 λ, 0,8 λ oder 0,6 λ wobei λ die Wellenlänge der Mittenfrequenz bezüglich dem Frequenzbereich ist, in dem der zumindest eine dualpolarisierte Lowband-Strahler 6a und der zumindest eine weitere dualpolarisierte Lowband-Strahler 6b betrieben werden.

Die dualpolarisierten Strahler 5a der ersten MIMO-Strahlerreihe 4a und die dualpolarisierten Strahler 5b der zweiten MIMO-Strahlerreihe 4b umfassen eine Speisestelle 13 für die erste Polarisation und eine Speisestelle für die zweite Polarisation. In Figur 2 ist lediglich die Speisestelle 13 für die erste Polarisation dargestellt. Die Multibandantennenanordnung 1 umfasst außerdem einen ersten Phasenschieber 14. Die Speisestelle 13 für die erste Polarisation von zumindest zwei (unmittelbar) benachbarten dualpolarisierten Strahlern 5a der ersten MIMO-Strahlerreihe 4a sind miteinander verbunden. Sie sind weiterhin mit einem gemeinsamen Anschluss 15 des ersten Phasenschiebers 14 verbunden. Die Leitungslänge von diesem gemeinsamen Anschluss 15 des ersten Phasenschiebers 14 zu der entsprechenden Speisestelle 13 des jeweiligen dualpolarisierten Strahlers 5a kann gleichlang oder unterschiedlich lang sein. Grundsätzlich wäre es auch möglich, dass die Speisestellen 13 für die erste Polarisation der dualpolarisierten Strahler 5a der ersten MIMO-Strahlerreihe 4a mit unterschiedlichen Anschlüssen 15 des Phasenschiebers 14 elektrisch verbunden sind. In diesem Fall umfasst der erste Phasenschiebers 14 so viele Anschlüsse 15 wie es dualpolarisierte Strahler 5a in der ersten MIMO-Strahlerreihe 4a gibt. Der erste Phasenschieber 14 umfasst außerdem einen gemeinsamen Anschluss 16, über den Datenströme empfangen oder gesendet werden können. Je nach Stellung eines Abgriffelements 17 kann die Phasenverschiebung zwischen einem Signal auf dem gemeinsamen Anschluss 16 und den einzelnen Anschlüssen 15 verändert werden.

Nicht dargestellt ist, dass es noch einen zweiten Phasenschieber gibt, der mit den Speisestellen für die zweite Polarisation der dualpolarisierten Strahler 5a der ersten MIMO-Strahlerreihe 4a elektrisch verbunden ist. Gleiches gilt auch für die dualpolarisierten Strahler 5b bzgl. der ersten und zweiten Polarisation der zweiten MIMO-Strahlerreihe 4b. Hierfür gibt es noch einen dritten und einen vierten Phasenschieber. Nichts anderes gilt auch für die zweite Strahleranordnung 2b, die dritte Strahleranordnung 2c und die vierte Strahleranordnung 2d. Entsprechende Phasenschieber gibt es vorzugsweise ebenfalls für den zumindest einen dualpolarisierten Low-Band-Strahler 6a und den zumindest einen weiteren dualpolarisierten Low-Band-Strahler 6b. Durch Verändern der Phasenlage kann der Down-Tilt-Winkel eingestellt werden. Damit kann die Zellausleuchtung geändert werden.

In Figur 2 ist dabei dargestellt, dass die Speisestellen 13 der ersten oder zweiten Polarisation von denjenigen der zumindest zwei benachbarten dualpolarisierten Strahlern 5a, 5b der ersten oder zweiten MIMO-Strahlerreihe 4a, 4b miteinander verbunden sind, die innerhalb des Aufnahmeraums 11 oder außerhalb des Aufnahmeraums 11, insbesondere in dem Abstandsraum 12 liegen.

Die zumindest eine erste Strahleranordnung 2a umfasst zumindest eine Wideband-Strahlerreihe 7, die am Ende der ersten und der zweiten MIMO-Strahlerreihe 4a, 4b angeordnet ist und die Multibandantennenanordnung 1 in Längsrichtung 3 verlängert. Nicht dargestellt ist in Figur 1, dass die zumindest eine Wideband-Strahlerreihe 7 eine Vielzahl von dualpolarisierten Wideband-Strahlern umfasst, wobei jeder der dualpolarisierten Wideband-Strahler insbesondere dazu ausgebildet ist, in zwei senkrecht zueinander stehenden Polarisationsebenen in einem mittleren Frequenzbereich zu senden und/oder zu empfangen. Dieser mittlere Frequenzbereich der dualpolarisierten Wideband-Strahler der zumindest einen Wideband-Strahlerreihe 7 liegt oberhalb des unteren Frequenzbereiches des zumindest einen dualpolarisierten Low-Band-Strahlers 6a, 6b und unterhalb des oberen Frequenzbereichs der dualpolarisierten Strahler 5a, 5b der ersten und der zweiten MIMO-Strahlerreihe 4a, 4b. Der mittlere Frequenzbereich liegt insbesondere höher als 1,3 GHz oder 1,4 GHz oder 1,427 GHz oder 1,5 GHz oder 1,6 GHz oder 1,695 GHz, aber vorzugsweise niedriger als 3 GHz oder 2,8 GHz oder 2,7 GHz oder 2,690 GHz.

Vorzugsweise umfasst die zumindest eine erste Strahleranordnung zusätzliche dualpolarisierten Low-Band-Strahler 6c. In deren Aufnahmeraum ist dann jeweils zumindest einer der dualpolarisierten Wideband-Strahler der zumindest einen Wideband-Strahlerreihe 7 angeordnet. Vorzugsweise sind alle Low-Band-Strahler 6a, 6b, 6c der ersten Strahleranordnung 2a auf einer Geraden angeordnet.

In Figur 1A ist außerdem dargestellt, dass auch die zweite Strahleranordnung 2b ebenfalls zumindest eine Wideband-Strahlerreihe 7 umfasst. Hinsichtlich dieser Wideband-Strahlerreihe 7 gelten dieselben Ausführungen wie diese bereits für die Wideband-Strahlerreihe 7 der ersten Strahleranordnung 2a gemacht wurden. Die zumindest eine zweite Strahleranordnung 2b umfasst außerdem zusätzliche dualpolarisierte Low-Band-Strahler 6c.

Die dualpolarisierten Wideband-Strahler der zumindest einen Wideband-Strahlerreihe 7 können in verschiedene Gruppen 7a, 7b eingeteilt werden. In Figur 1A gibt es nur eine Gruppe. Dies bedeutet, dass die Speisestellen für die erste Polarisation aller dualpolarisierten Wideband-Strahler der zumindest einen Wideband-Strahlerreihe 7 zumindest mittelbar (zum Beispiel über einen Phasenschieber) mit derselben Signalquelle verbunden sind. Gleiches gilt auch für die Speisestellen für die zweite Polarisation. So sind alle Speisestellen für die zweite Polarisation aller dualpolarisierten Wideband-Strahler der zumindest einen Wideband-Strahlerreihe 7 zumindest mittelbar mit derselben Signalquelle verbunden. Die Signalquellen der ersten und der zweiten Polarisation sind unterschiedlich.

In Figur 1B ist dagegen ein anderes Ausführungsbeispiel dargestellt. Hier sind die dualpolarisierten Wideband-Strahler der zumindest einen Wideband-Strahlerreihe 7 in zwei Gruppen 7a, 7b gegliedert, also unterteilt. Die dualpolarisierten Wideband-Strahler der ersten Gruppe 7a sind mit ihren Speisestellen für die erste Polarisation mittelbar (z.B. über einen Phasenschieber) oder unmittelbar mit einer ersten Signalquelle verbunden. Dagegen sind die dual-polarisierten Wideband-Strahler der zweiten Gruppe 7b mit ihren Speisestellen für die erste Polarisation mittelbar (z.B. über einen Phasenschieber) oder unmittelbar mit einer zweiten Signalquelle verbunden. In analoger Weise dazu sind die dualpolarisierten Wideband-Strahler der ersten Gruppe 7a mit ihrem Speisestellen für die zweite Polarisation mittelbar (z.B. über einen Phasenschieber) oder unmittelbar mit einer dritten Signalquelle verbunden, wohingegen die dualpolarisierten Wideband-Strahler der zweiten Gruppe 7b mit ihren Speisestellen für die zweite Polarisation mittelbar (z.B. über einen Phasenschieber) oder unmittelbar mit einer vierten Signalquelle verbunden sind.

In Figur 1B wird dies dadurch dargestellt, dass die Wideband-Strahlerreihe 7 hinsichtlich der dargestellten dicht gepunkteten Fläche in zwei Teilbereiche, also in zwei Gruppen 7a und 7b gegliedert ist. Grundsätzlich könnten die dualpolarisierten Wideband-Strahler der zumindest einen Wideband-Strahlerreihe 7 noch in mehr als zwei Gruppen 7a, 7b gegliedert werden. Dadurch können unterschiedliche Mobilfunkstandards und/oder Frequenzen bedient werden. Dadurch kann Site-Sharing betrieben werden.

Die Ausführungen, die für die Figuren 1A und 1B hinsichtlich der ersten Strahleranordnung 2a gemacht wurden, gelten auch für die zweite Strahleranordnung 2b und hinsichtlich den Figuren 1C und 1D auch für die dritte Strahleranordnung 2c und die vierte Strahleranordnung 2d.

In den Figuren 1C und 1D sind die dritte Strahleranordnung 2c und die vierte Strahleranordnung 2d gezeigt, die zwischen der ersten Strahleranordnung 2a und der zweiten Strahleranordnung 2b angeordnet sind und ebenfalls entlang der Längsrichtung 3 verlaufen. Diese umfassen zumindest eine erste und eine zweite MIMO-Strahlerreihe 4a, 4b, die wiederum benachbart zueinander angeordnet sind. Auch eine Wideband-Strahlerreihe 7 ist in der dritten und vierten Strahleranordnung 2c und 2d dargestellt. Die dritte und die vierte Strahleranordnung 2c, 2d weisen dagegen keine dualpolarisierten Low-Band-Strahler 6a, 6b, 6c auf.

In Figur 1D werden die dualpolarisierten Wideband-Strahler der ersten Gruppe 7a der ersten Strahleranordnung 2a in einem Frequenzbereich von 1427 MHz bis 2690 MHz betrieben werden, wohingegen die Wideband-Strahler der zweiten Gruppe 7b der ersten Strahleranordnung 2a in einem Frequenzbereich von 1695 MHz bis 2690 MHz betrieben werden. Dagegen werden die Wideband-Strahler beider Gruppen 7a, 7b der dritten Strahleranordnung 2c alle im Frequenzbereich von 1695 MHz bis 2690 MHz betrieben. Selbiges gilt auch für die Wideband-Strahler beider Gruppen 7a, 7b der vierten Strahleranordnung 2d. Die Wideband-Strahler der ersten Gruppe 7a der zweiten Strahleranordnung 2b werden dagegen im Frequenzbereich von 1427 MHz bis 2690 MHz betrieben, wohingegen die Wideband-Strahler der zweiten Gruppe 7b der zweiten Strahleranordnung 2b im Frequenzbereich von 1695 MHz bis 2690 MHz betrieben werden.

Die Multibandantennenanordnung 1 gemäß Figur 1A hat ungefähr eine Länge von 2 m (± 10%) und eine Breite von ca. 37,8 cm (± 10%). Die Multibandantennenanordnung 1 gemäß Figur 1B hat eine Länge von ca. 2,6 m (± 10%) und eine Breite von ca. 37,8 cm (± 10%). Die Multibandantennenanordnung aus Figur 1C hat eine Länge von 2 m (± 10%) und eine Breite von 48,8 cm (± 10%). Die Multibandantennenanordnung 1 aus Figur 1D hat eine Länge von 2,6 m (± 10%) und eine Breite von 48,8 cm (± 10%). Besonders bevorzugt ist das Gehäuse der erfindungsgemäßen Multibandantennenanordnung 1 genauso groß wie die bereits im Einsatz befindlichen Gehäuse, so dass ein Austausch älterer Antennenanordnungen mit der erfindungsgemäßen Multibandantennenanordnung problemlos möglich ist.

In Figur 3 ist eine Draufsicht auf die erste und die zweite MIMO-Strahlerreihe 4a, 4b zusammen mit dualpolarisierten Lowband-Strahlern 6a, 6b dargestellt. Die dualpolarisierten Strahler 5a, 5b der ersten und der zweiten MIMO-Strahlerreihe 4a, 4b sind in diesem Fall dipolartige Strahler (Kreuzdipole). Grundsätzlich könnten sie auch Vektordipole oder Dipolquadrate sein. Auch der Einsatz von Patchen wäre möglich. Selbiges gilt auch für die Wideband-Strahler, auf die später noch eingegangen wird.

Die dualpolarisierten Strahler 5a, 5b der ersten und zweiten MIMO-Strahlerreihe 4a, 4b sind bevorzugt gemäß der DE 10 2017 116 920 aufgebaut. Die dualpolarisierten Strahler 5a, 5b zeichnen sich insbesondere durch folgende Merkmale aus:
- es sind ein erster Dipolstrahler und ein zweiter Dipolstrahler vorgesehen;
- der erste Dipolstrahler umfasst zwei Dipolhälften und der zweite Dipolstrahler umfasst zwei Dipolhälften;
- die erste Dipolhälfte des ersten Dipolstrahlers umfasst einen Masseanschlussträger und einen Dipolmasseflügel, wobei ein erstes Ende des Dipolmasseflügels mit einem ersten Ende des Masseanschlussträgers verbunden ist und wobei ein zweites Ende des Masseanschlussträgers, das dem ersten Ende gegenüberliegt, an zumindest einem Grundkörper anordenbar ist;
- die zweite Dipolhälfte des ersten Dipolstrahlers umfasst einen Signalanschlussträger mit einem ersten Ende und einem gegenüberliegenden zweiten Ende und einen Dipolsignalflügel, wobei ein erstes Ende des Dipolsignalflügels mit dem ersten Ende des Signalanschlussträgers verbunden ist;
- die erste Dipolhälfte des zweiten Dipolstrahlers umfasst einen Masseanschlussträger und einen Dipolmasseflügel, wobei ein erstes Ende des Dipolmasseflügels mit einem ersten Ende des Masseanschlussträgers verbunden ist und wobei ein zweites Ende des Masseanschlussträgers, das dem ersten Ende gegenüberliegt, an dem zumindest einen Grundkörper anordenbar ist;
- die zweite Dipolhälfte des zweiten Dipolstrahlers umfasst einen Signalanschlussträger mit einem ersten Ende und einem gegenüberliegenden zweiten Ende und einen Dipolsignalflügel, wobei ein erstes Ende des Dipolsignalflügels mit dem ersten Ende des Signalanschlussträgers verbunden ist;
- der Signalanschlussträger des ersten Dipolstrahlers verläuft parallel oder mit einer Komponente überwiegend parallel zum Masseanschlussträger des ersten Dipolstrahlers und der Signalanschlussträger des zweiten Dipolstrahlers verläuft parallel oder mit einer Komponente überwiegend parallel zum Masseanschlussträger des zweiten Dipolstrahlers;
- der Dipolsignalflügel und der Dipolmasseflügel des ersten Dipolstrahlers verlaufen in entgegengesetzter Richtung;
- der Dipolsignalflügel und der Dipolmasseflügel des zweiten Dipolstrahlers verlaufen in entgegengesetzter Richtung;
- der Dipolsignalflügel des zweiten Dipolstrahlers taucht unter dem Dipolsignalflügel des ersten Dipolstrahlers hindurch, oder
   der Dipolmasseflügel des zweiten Dipolstrahlers taucht unter dem Dipolmasseflügel des ersten Dipolstrahlers hindurch, oder
   der Dipolmasseflügel des ersten Dipolstrahlers taucht unter dem Dipolsignalflügel des zweiten Dipolstrahlers hindurch, oder
   der Dipolsignalflügel des zweiten Dipolstrahlers taucht unter dem Dipolmasseflügel des ersten Dipolstrahlers hindurch.

Die Form des dualpolarisierten Lowband-Strahlers 6a, 6b, 6c ist becher-, kelch- oder cognacschwenkerartig und zeichnet sich beispielsweise gemäß der Vorveröffentlichung EP 1 470 615 B1 durch die folgenden Merkmale aus:
- der dualpolarisierte Lowband-Strahler 6a, 6b, 6c weist mindestens vier leitende Strahlereinrichtungen 10a, 10b, 10c und 10d auf, die zumindest näherungsweise jeweils um 90° versetzt zueinander angeordnet sind;
- die vier leitenden Strahlereinrichtungen 10a, 10b, 10c und 10d sind jeweils mittels einer Halteeinrichtung 18 gegenüber einer Basis oder der Reflektoranordnung 9 befestigt und gehalten;
- die jeweils paarweise benachbart zueinander liegenden Strahlerenden 19 zweier benachbarter Strahlereinrichtungen 10a, 10b, 10c und 10d sind jeweils hochfrequenzmäßig voneinander isoliert;
- die Strahlereinrichtungen 10a, 10b, 10c und 10d weisen Anspeisestellen 20 auf, so dass die Strahlereinrichtung 10a, 10b, 10c und 10d zwischen den jeweils gegenüberliegenden Anspeisestellen 20 zumindest näherungsweise gleichphasig und näherungsweise symmetrisch angespeist werden;
- die vier Strahlereinrichtungen 10a, 10b, 10c und 10d weisen jeweils zwischen ihren gegenüberliegenden Strahlerenden 19 eine leitende Struktur auf; und
- die jeweils paarweise benachbart zueinander liegenden Strahlerenden 19 zweier benachbarter Strahlereinrichtungen 10a, 10b, 10c und 10d bilden die Anspeisestellen 20.

Die Halteeinrichtungen 18, über die die vier leitenden Strahlereinrichtungen 10a bis 10d in Position und insbesondere in einer gemeinsamen Ebene (insbesondere parallel zur Reflektoranordnung 9) gehalten sind, sind in diesem Fall als Haltewände ausgebildet. Die Haltewände erstrecken stehen dabei bevorzugt senkrecht zur Reflektoranordnung 9. Sie können allerdings auch geneigt zur Reflektoranordnung 9 angeordnet sein, wobei der Winkel vorzugsweise zwischen 45° und 90° liegt. Weiter vorzugsweise ist der Winkel größer als 45° oder 55°, 65°, 75° oder 85° aber kleiner als 90° oder 80°, 70°, 60° oder 50° (die Lowband-Strahler 6a, 6b verbreitern sich ausgehend von der Reflektoranordnung 9). Die Halteeinrichtungen 18 könnten auch als Halterahmen ausgebildet sein, wobei in der Mitte eine entsprechende Ausnehmung 24 vorgesehen wäre. Eine solche Ausgestaltung findet sich beispielsweise in Figur 7A. Durch die Ausnehmung kann Material und damit Gewicht eingespart werden. Die Strahlereinrichtungen 10a bis 10d können sowohl eine durchgängige elektrisch leitende Fläche zwischen den jeweiligen Strahlerenden 19 als auch Unterbrechungen 25 umfassen, die durch entsprechende kapazitive Kopplungen für die hochfrequenten Mobilfunksignale überbrückt werden. Für die hochfrequenten Mobilfunksignale wären die Unterbrechungen daher nicht sichtbar. Eine solche Überkopplung könnte durch weitere elektrisch leitfähige Metallteile 26 (z.B. Metallplatten) erfolgen. Eine solche Ausgestaltung findet sich in Figur 7B wieder. Die Metallteile 26 sind dabei nicht galvanisch mit den Strahlereinrichtungen 10a bis 10d verbunden. Durch einen derartigen Aufbau und die entsprechende Anordnung der Metallteile 26 können die Strahlereinrichtungen 10a bis 10d bzgl. ihrer Betriebsfrequenzen nachträglich noch abgestimmt werden. Die Metallteile 26 können über Abstandshalter beabstandet und damit galvanisch getrennt zu den Strahlereinrichtungen 10a bis 10d gehalten werden oder es werden noch dielektrische Abstandshalter dazwischen angeordnet. Eine ähnliche Ausgestaltung mit einer nicht zwingend notwendigen Unterbrechung 25 und Ausnehmung 24 ist auch Figur 7C zu entnehmen. Die Halteinrichtung 18 ist dabei trapezförmig, wobei die Seite an den Strahlerenden 19 länger ist als die Seite an der Reflektoranordnung 9. Insgesamt verbreitet sich der so aufgebaute Lowband-Strahler 6a, 6b ausgehend von der Reflektoranordnung 9.

Zwischen zwei Halteeinrichtungen 18 verschiedener Strahlereinrichtungen 10a bis 10d ist jeweils ein (Symmetrierungs-)Schlitz 21 ausgebildet. Dieser erstreckt sich von der Reflektoranordnung 9 weg in Richtung der jeweiligen Strahlereinrichtungen 10a bis 10d. Die zwei Halteeinrichtungen 18, zwischen denen der Schlitz 21 gebildet ist, sind zum Teil ineinander verschachtelt, so dass der Schlitz 21 einen zumindest einfach oder wie gezeigt mehrfach abgewinkelten (insbesondere 90°) Verlauf aufweist. An dem Ende des Schlitzes 21, welcher vorzugsweise von der Reflektoranordnung 9 am weitesten beabstandet ist, ist bevorzugt die Anspeisestelle 20 ausgebildet.

In Figur 3 ist außerdem dargestellt, dass diejenigen der dualpolarisierten Strahler 5a von der ersten MIMO-Strahlerreihe 4a, die innerhalb der Aufnahmeräume **11** angeordnet sind, entlang einer ersten Geraden angeordnet sind und diejenigen der dualpolarisierten Strahler 5a von der ersten MIMO-Strahlerreihe 4a, die außerhalb der Aufnahmeräume 11 (z. B. in den Abstandsräumen 12) angeordnet sind, entlang einer zweiten Geraden angeordnet sind. In dem Beispiel aus Figur 3 ist die erste Gerade zur zweiten Geraden beabstandet, aber parallel angeordnet. Dies bedeutet, dass es einen leichten Versatz quer zur Längsrichtung 3 zwischen den jeweiligen dualpolarisierten Strahlern 4a der ersten MIMO-Strahlerreihe 5a gibt, je nachdem, ob diese innerhalb oder außerhalb der Aufnahmeräume 11 angeordnet sind. Grundsätzlich wäre es auch möglich, dass der Verlauf der beiden Geraden identisch (also versatzfrei) ist. Selbiges gilt auch für die dualpolarisierten Strahler 5b der zweiten MIMO-Strahlerreihe 4b und für die weiteren Strahleranordnungen 2b, 2c und 2d.

Weiterhin ist zu erkennen, dass ein Abstand zwischen zwei in Längsrichtung 3 benachbarten dualpolarisierten Strahlern 5a von der ersten MIMO-Strahlerreihe 4a größer ist, wenn einer dieser Strahler 5a innerhalb des Aufnahmeraums 11 angeordnet ist und der andere dieser benachbarten Strahler 5a außerhalb des Aufnahmeraums 11, als wenn beide der in Längsrichtung benachbarten Strahler 5a innerhalb des Aufnahmeraums 11 oder außerhalb des Aufnahmeraums 11 angeordnet sind. Dies gilt auch für zwei in Längsrichtung benachbarte dualpolarisierte Strahler 5b der zweiten MIMO-Strahlerreihe 4b.

Zwischen den dualpolarisierten Strahlern 5a, 5b der ersten und der zweiten MIMO-Strahlerreihe 4a, 4b ist eine Trennwandanordnung 22 angeordnet. Diese Trennwandanordnung 22 kann aus einer Vielzahl von Trennwänden bestehen, von denen auch zumindest eine innerhalb des Aufnahmeraums **11** angeordnet sein kann. Grundsätzlich können diejenigen der dualpolarisierten Strahler 5a, 5b der ersten und der zweiten MIMO-Strahlerreihe 4a, 4b, die in dem Abstandsraum 12 zwischen zwei dualpolarisierten Lowband-Strahlern 6a, 6b, 6c angeordnet sind, auch vollständig von einer Trennwandanordnung 22 umschlossen sein. An den Eckbereichen könnte diese geöffnet sein. Vorzugsweise befindet sich lediglich keine Trennwand zwischen den dualpolarisierten Strahlern 5a, 5b derselben MIMO-Strahlerreihe 4a, 4b.

Zwischen zwei benachbarten Strahleranordnungen 2a, 2b, 2c, 2d ist vorzugsweise außerdem eine weitere Trennwandanordnung 23 angeordnet. Die Trennwandanordnung 22 und die weitere Trennwandanordnung 23 entspringen an der Reflektoranordnung 9 und ragen von dieser weg und bestehen aus einem elektrisch leitfähigen Material oder umfassen ein elektrisch leitfähiges Material.

Die dualpolarisierten Strahler 5a der ersten MIMO-Strahlerreihe 4a sind in Längsrichtung 3 der Multibandantennenanordnung 1 versatzfrei zu den dualpolarisierten Strahlern 5b der zweiten MIMO-Strahlerreihe 4b angeordnet.

In Figur 4 ist eine räumliche Darstellung der Draufsicht aus Figur 3 gezeigt. Die Trennwandanordnungen 22, die die dualpolarisierten Strahler 5a, 5b derselben MIMO-Strahlerreihe 4a bzw. 4b umgrenzen, sind an ihren äußeren Eckbereichen zumindest teilweise geöffnet sind. Vorzugsweise sind diese Trennwandanordnungen 22 auch niedriger als die weitere Trennwandanordnung 23, die die einzelnen Strahleranordnungen 2a, 2b, 2c, 2d voneinander trennt.

In Figur 5 ist eine seitliche Ansicht des Ausführungsbeispiels aus Figur 3 dargestellt. Die Halteeinrichtung 18 der Lowband-Strahler 6a, 6b, 6c ist geneigt und läuft mit zunehmendem Abstand von der Reflektoranordnung 9 auseinander.

Die dualpolarisierten Strahler 5a der ersten MIMO-Strahlerreihe 4a erstrecken sich außerdem gleich weit von der Reflektoranordnung 9 weg. Selbiges gilt auch für die dualpolarisierten Strahler 5b der zweiten MIMO-Strahlerreihe 4b. Die dualpolarisierten Strahler 5a, 5b beider MIMO-Strahlerreihen 4a, 4b können sich auch gleich weit von der Reflektoranordnung 9 weg erstrecken.

Die dualpolarisierten Strahler 5a, 5b der ersten und/ oder zweiten MIMO-Strahlerreihe 4a, 4b, die innerhalb des Aufnahmeraums **11** des jeweiligen dualpolarisierten Lowband-Strahlers 6a, 6b, 6c angeordnet sind, stehen nicht über diesen dualpolarisierten Lowband-Strahler 6a, 6b, 6c nach außen hin (also weiter von der Reflektoranordnung 9) ab. Vorzugsweise enden sie bündig mit diesem oder sind um weniger als 5 cm, 4 cm, 3 cm, 2 cm, 1 cm niedriger. Die dualpolarisierten Strahler 5a, 5b können auch auf einem Podest angeordnet sein. Diese kann beispielsweise aus einem dielektrischen Material bestehen.

In Figur 6A ist noch eine Draufsicht auf ein Ausführungsbeispiel der erfindungsgemäßen Multibandantennenanordnung 1 mit vier Strahleranordnungen 2a, 2b, 2c und 2d bezüglich der jeweiligen MIMO-Strahlerreihen 4a, 4b dargestellt. Die gepunkteten Linien deuten an, dass hier noch weitere dualpolarisierte Strahler 5a, 5b und Lowband-Strahler 6b, 6c (zumindest in der ersten und zweiten Strahleranordnung 2a, 2b) folgen. Es kann sich hier beispielsweise um eine Draufsicht auf die Ausführungsbeispiele gemäß den Figuren 1C und 1D handeln.

Die dualpolarisierten Lowband-Strahler 6a, 6b, 6c erstrecken sich in den ersten und zweiten Strahleranordnungen 2a, 2b vorzugsweise über die gesamte Länge in Längsrichtung 3. Dies bedeutet, dass entsprechend viele dualpolarisierte Lowband-Strahler 6a, 6b, 6c verwendet werden. Dagegen sind die MI-MO-Strahlerreihen 4a, 4b und die Wideband-Strahlerreihen 7 in Reihe angeordnet. Im montierten Zustand der Multibandantennenanordnung 1 sind diese dann gestapelt, also gestackt angeordnet. Die MIMO-Strahlerreihen 4a, 4b und die entsprechende Wideband-Strahlerreihe 7 sind dann vertikal (also unterschiedlich weit vom Boden beabstandet) übereinander angeordnet.

Die einzelnen Strahleranordnungen 2a, 2b, 2c, 2d verlaufen insbesondere parallel zueinander. Jede dieser Strahleranordnungen 2a, 2b, 2c, 2d umfasst zumindest zwei MIMO-Strahlerreihen 4a, 4b, die in jeweils zwei unterschiedlichen Polarisationen betrieben werden können, wodurch insgesamt ein Massive-MIMO-Betrieb möglich ist.

Figur 6B ist eine allgemeinere Darstellung von Figur 6A. Die konstruktiven Details der einzelnen Strahleranordnungen 2a, 2b, 2c, 2d sind hier nicht dargestellt. Dafür sind mehrere dualpolarisierte Lowband-Strahler 6a, 6b usw. und mehrere dualpolarisierten Strahler 5a, 5b usw. dargestellt. Zu erkennen ist, dass zwei dualpolarisierte Lowband-Strahler 6a, 6b derselben Strahleranordnung 2a, 2b nicht unmittelbar benachbart zueinander angeordnet sind. Zwischen zwei dieser dualpolarisierten Lowband-Strahler 6a, 6b derselben Strahleranordnung 2a, 2b ist jeweils der Abstandsraum 12 angeordnet, der derart groß gewählt ist, dass für jede MIMO-Strahlerreihe 4a, 4b mindestens ein, vorzugsweise (mindestens oder genau) zwei dualpolarisierte Strahler 5a, 5b darin angeordnet sind. Insbesondere entspricht die Anzahl der dualpolarisierten Strahler 5a, 5b in dem Abstandsraum 11 der Anzahl der dualpolarisierten Strahler 5a, 5b in dem Aufnahmeraum 11. Die dualpolarisierten Strahler 5a, 5b der jeweiligen MIMO-Strahlerreihe 4a, 4b weisen vorzugsweise immer denselben Abstand zueinander auf. Selbiges gilt vorzugsweise ebenfalls für die dualpolarisierte Lowband-Strahler 6a, 6b der Strahleranordnungen 2a, 2b. Die dualpolarisierten Lowband-Strahler 6a, 6b unterschiedlicher Strahleranordnungen 2a, 2b sind in Figur 6B ebenfalls derart beabstandet zueinander angeordnet, dass dazwischen noch die Strahleranordnungen 2c, 2d liegen, die frei von dualpolarisierten Lowband-Strahlern 6a, 6b sind. Es kann mehr als zwei, drei, vier, fünf, sechs, sieben, acht, neun oder mehr als zehn dualpolarisierte Lowband-Strahlern 6a, 6b in jeder der Strahleranordnungen 2a, 2b geben. Die dualpolarisierten Lowband-Strahlern 6a, 6b können sich über die gesamte Länge der Multibandantennenanordnung 1 erstrecken, was aufgrund des Einsatzes von Wideband-Strahlerreihen 7 bevorzugt nicht für die dualpolarisierten Strahler 5a, 5b gilt.

Im Folgenden werden nochmals einzelne Aspekte Multibandantennenanordnung 1 hervorgehoben:
Die erste und die zweite MIMO-Strahlerreihe 4a, 4b sind eine massive MI-MO-Strahlerreihe.

Der untere Frequenzbereich des zumindest einen dualpolarisierten Lowband-Strahlers 6a liegt unterhalb des oberen Frequenzbereichs der dualpolarisierten Strahler 5a, 5b der ersten und der zweiten MIMO-Strahlerreihe 4a, 4b.

Der untere Frequenzbereich liegt bei 698 MHz bis 960 MHz und/oder der obere Frequenzbereich liegt höher als 3,3 GHz oder 3,4 GHz oder 3,5 GHz oder 4 GHz oder 4,5 GHz oder 5 GHz oder 5,5 GHz aber vorzugsweise niedriger als 6,5 GHz oder 6 GHz oder 5,5 GHz oder 5 GHz oder 4,5 GHz oder 4 GHz oder 3,6 GHz oder 3,5 GHz.

Die dualpolarisierten Strahler 5a, 5b der ersten und zweiten MIMO-Strahlerreihe 4a, 4b sind patchstrahlerartige oder dipolartige Strahler, insbesondere Vektordipole, Kreuzdipole oder Dipolquadrate.

Die dualpolarisierten Strahler 5a der ersten MIMO-Strahlerreihe 4a sind in etwa entlang einer Geraden angeordnet und/oder die dualpolarisierten Strahler 5b der zweiten MIMO-Strahlerreihe 4b sind in etwa entlang einer Geraden angeordnet.

Die Anzahl der dualpolarisierten Strahler 5a der ersten MIMO-Strahlerreihe 4a entspricht der Anzahl der dualpolarisierten Strahler 5b der zweiten MIMO-Strahlerreihe 4b.

In dem Abstandsraum 12 sind genauso viele dualpolarisierte Strahler 5a, 5b angeordnet wie in dem Aufnahmeraum 11.

Ein Abstand zwischen zwei benachbarten dualpolarisierten Strahlern 5a der ersten MIMO-Strahlerreihe 4a ist immer gleich groß und/oder ein Abstand zwischen zwei benachbarten dualpolarisierten Strahlern 5b der zweiten MI-MO-Strahlerreihe 4b ist immer gleich groß.

Die dualpolarisierten Strahler 5a, 5b der ersten und/oder zweiten MIMO-Strahlerreihe 4a, 4b, die innerhalb des Aufnahmeraums 11 des zumindest einen dualpolarisierten Lowband-Strahlers 6a angeordnet sind, stehen nicht über diesen zumindest einen dualpolarisierten Lowband-Strahler 6a hervor.

Die dualpolarisierten Strahler 5a der ersten MIMO-Strahlerreihe 4a sind in Längsrichtung 3 der Multibandantennenanordnung 1 versatzfrei zu den dualpolarisierten Strahlern 5b der zweiten MIMO-Strahlerreihe 4b angeordnet.

Die Erfindung ist nicht auf die beschriebenen Ausführungsbeispiele beschränkt. Im Rahmen der Erfindung sind alle beschriebenen und/oder gezeichneten Merkmale beliebig miteinander kombinierbar ohne vom Gegenstand der angehängten Ansprüche abzuweichen.

## Patentansprüche

1. Multibandantennenanordnung (1) für Mobilfunkanwendungen mit den folgenden Merkmalen:
- es ist zumindest eine erste Strahleranordnung (2a) vorgesehen, die zumindest eine erste und eine zweite MIMO-Strahlerreihe (4a, 4b) umfasst, die benachbart zueinander angeordnet sind und sich in Längsrichtung (3) der Multibandantennenanordnung (1) erstrecken;
- die erste MIMO-Strahlerreihe (4a) umfasst eine Vielzahl von dualpolarisierten Strahlern (5a) und die zweite MIMO-Strahlerreihe (4b) umfasst eine Vielzahl von dualpolarisierten Strahlern (5b), wobei jeder dualpolarisierte Strahler (5a, 5b) dazu ausgebildet ist, in zwei senkrecht zueinander stehenden Polarisationsebenen in einem oberen Frequenzbereich zu senden und/oder zu empfangen;
- die zumindest eine erste Strahleranordnung (2a) umfasst zumindest einen dualpolarisierten Lowband-Strahler (6a), der dazu ausgebildet ist, in zwei senkrecht zueinander stehenden Polarisationsebenen in einem unteren Frequenzbereich zu senden und/oder zu empfangen;
- es ist eine Reflektoranordnung (9) vorgesehen von der:
a) die dualpolarisierten Strahler (5a, 5b) der ersten und zweiten MIMO-Strahlerreihe (4a, 4b); und
b) der zumindest eine dualpolarisierte Lowband-Strahler (6a) beabstandet angeordnet sind;
- der zumindest eine dualpolarisierte Lowband-Strahler (6a) umfasst zumindest vier leitende Strahlereinrichtungen (10a, 10b, 10c, 10d), die zumindest näherungsweise jeweils um 90° versetzt zueinander angeordnet sind und einen Aufnahmeraum (11) begrenzen;
- in dem Aufnahmeraum (11) des zumindest einen dualpolarisierten Low-band-Strahlers (6a):
a) sind zumindest ein dualpolarisierter Strahler (5a) von der ersten MI-MO-Strahlerreihe (4a) und zumindest ein dualpolarisierter Strahler (5b) von der zweiten MIMO-Strahlerreihe (4b) angeordnet; oder
b) sind zumindest zwei dualpolarisierte Strahler (5a) von der ersten MI-MO-Strahlerreihe (4a) und zumindest zwei dualpolarisierte Strahler (5b) von der zweiten MIMO-Strahlerreihe (4b) angeordnet,
es sind weiterhin die folgenden Merkmale vorgesehen:
- die zumindest eine erste Strahleranordnung (2a) umfasst zumindest eine Wideband-Strahlerreihe (7), die am Ende der ersten und der zweiten MI-MO-Strahlerreihe (4a, 4b) angeordnet ist und die Multibandantennenanordnung (1) in Längsrichtung (3) verlängert;
die zumindest eine Wideband-Strahlerreihe (7) umfasst eine Vielzahl von dualpolarisierten Wideband-Strahlern, wobei jeder dualpolarisierte Wideband-Strahler dazu ausgebildet ist, in zwei senkrecht zueinander stehenden Polarisationsebenen in einem mittleren Frequenzbereich zu senden und/oder zu empfangen;
**gekennzeichnet durch** die folgenden Merkmale:
- die zumindest eine erste Strahleranordnung (2a) umfasst noch zumindest einen weiteren dualpolarisierten Lowband-Strahler (6b);
- der zumindest eine weitere dualpolarisierte Lowband-Strahler (6b) ist in Längsrichtung (3) beabstandet von dem zumindest einen dualpolarisierten Lowband-Strahler (6a) auf der Reflektoranordnung (9) und/oder beabstandet zu der Reflektoranordnung (9) angeordnet;
- in einem Aufnahmeraum (11) des zumindest einen weiteren dualpolarisierten Lowband-Strahlers (6b):
a) sind zumindest ein dualpolarisierter Strahler (5a) von der ersten MI-MO-Strahlerreihe (4a) und zumindest ein dualpolarisierter Strahler (5b) von der zweiten MIMO-Strahlerreihe (4b) angeordnet; oder
b) sind zumindest zwei dualpolarisierte Strahler (5a) von der ersten MI-MO-Strahlerreihe (4a) und zumindest zwei dualpolarisierte Strahler (5b) von der zweiten MIMO-Strahlerreihe (4b) angeordnet
- zwischen dem zumindest einen dualpolarisierten Lowband-Strahler (6a) und dem zumindest einen weiteren dualpolarisierten Lowband-Strahler (6b) ist ein Abstandsraum (12) gebildet;
- in dem Abstandsraum (12):
a) sind zumindest ein dualpolarisierter Strahler (5a) von der ersten MI-MO-Strahlerreihe (4a) und zumindest ein dualpolarisierter Strahler (5b) von der zweiten MIMO-Strahlerreihe (4b) angeordnet; oder
b) sind zumindest zwei dualpolarisierte Strahler (5a) von der ersten MI-MO-Strahlerreihe (4a) und zumindest zwei dualpolarisierte Strahler (5b) von der zweiten MIMO-Strahlerreihe (4b) angeordnet.

2. Multibandantennenanordnung nach Anspruch 1, **gekennzeichnet durch** die folgenden Merkmale:
- der zumindest eine dualpolarisierte Lowband-Strahler (6a) und der zumindest eine weitere dualpolarisierte Lowband-Strahler (6b) sind entlang einer Geraden angeordnet; und/oder
- diejenigen der dualpolarisierten Strahler (5a) von der ersten MIMO-Strahlerreihe (4a), die innerhalb der Aufnahmeräume (11) angeordnet sind, sind entlang einer ersten Gerade angeordnet und diejenigen der dualpolarisierten Strahler (5a) von der ersten MIMO-Strahlerreihe (4a), die außerhalb der Aufnahmeräume (11) angeordnet sind, sind entlang einer zweiten Gerade angeordnet, wobei:
a) der Verlauf der ersten und der zweiten Gerade identisch ist; oder
b) die erste Gerade zur zweiten Gerade beabstandet aber parallel verläuft; und/oder
- diejenigen der dualpolarisierten Strahler (5b) von der zweiten MIMO-Strahlerreihe (4b), die innerhalb der Aufnahmeräume (11) angeordnet sind, sind entlang einer dritten Gerade angeordnet und diejenigen der dualpolarisierten Strahler (5b) von der zweiten MIMO-Strahlerreihe (4b), die außerhalb der Aufnahmeräume (11) angeordnet sind, sind entlang einer vierten Gerade angeordnet, wobei:
a) der Verlauf der dritten und der vierten Gerade identisch ist; oder
b) die dritte Gerade zur vierten Gerade beabstandet aber parallel verläuft.

3. Multibandantennenanordnung nach einem der Ansprüche 1 oder 2, **gekennzeichnet durch** die folgenden Merkmale:
- ein Abstand zwischen zwei benachbarten dualpolarisierten Strahlern (5a) von der ersten MIMO-Strahlerreihe (4a) ist größer wenn einer dieser Strahler (5a) innerhalb eines Aufnahmeraums (11) angeordnet ist und der andere Strahler (5a) außerhalb des Aufnahmeraums (11), als wenn beide benachbarten Strahler (5a) innerhalb des Aufnahmeraums (11) oder außerhalb des Aufnahmeraums (11) angeordnet sind; und/oder
- ein Abstand zwischen zwei benachbarten dualpolarisierten Strahlern (5b) von der zweiten MIMO-Strahlerreihe (4b) ist größer, wenn einer dieser Strahler (5b) innerhalb eines Aufnahmeraums (11) angeordnet ist und der andere Strahler (5b) außerhalb des Aufnahmeraums (11), als wenn beide benachbarten Strahler (5b) innerhalb des Aufnahmeraums (11) oder außerhalb des Aufnahmeraums (11) angeordnet sind.

4. Multibandantennenanordnung nach einem der vorherigen Ansprüche, **gekennzeichnet durch** die folgenden Merkmale:
- jeder der dualpolarisierten Strahler (5a) der ersten MIMO-Strahlerreihe (4a) und jeder der dualpolarisierten Strahler (5b) der zweiten MIMO-Strahlerreihe (4b) umfasst eine Speisestelle (13) für eine erste Polarisation und eine Speisestelle für eine zweite Polarisation; und
a) es ist ein erster Phasenschieber (14) vorgesehen und:
i) die Speisestellen (13) für die erste Polarisation der dualpolarisierten Strahler (5a) der ersten MIMO-Strahlerreihe (4a) sind mit unterschiedlichen Anschlüssen (15) des ersten Phasenschiebers (14) elektrisch verbunden; oder
ii) Speisestellen (13) für die erste Polarisation von zumindest zwei benachbarten dualpolarisierten Strahlern (5a) der ersten MIMO-Strahlerreihe (4a) sind miteinander und mit einem gemeinsamen Anschluss (15) des ersten Phasenschiebers (14) elektrisch verbunden;
und/oder
b) es ist ein zweiter Phasenschieber vorgesehen und:
i) die Speisestellen für die zweite Polarisation der dualpolarisierten Strahler (5a) der ersten MIMO-Strahlerreihe (4a) sind mit unterschiedlichen Anschlüssen des zweiten Phasenschiebers elektrisch verbunden; oder
ii) Speisestellen für die zweite Polarisation von zumindest zwei benachbarten dualpolarisierten Strahlern (5a) der ersten MIMO-Strahlerreihe (4a) sind miteinander und mit einem gemeinsamen Anschluss des zweiten Phasenschiebers elektrisch verbunden;
und/oder
c) es ist ein dritter Phasenschieber vorgesehen und:
i) die Speisestellen für die erste Polarisation der dualpolarisierten Strahler (5b) der zweiten MIMO-Strahlerreihe (4b) sind mit unterschiedlichen Anschlüssen des dritten Phasenschiebers elektrisch verbunden; oder
ii) Speisestellen für die erste Polarisation von zumindest zwei benachbarten dual-polarisierten Strahlern (5b) der zweiten MIMO-Strahlerreihe (4b) sind miteinander und mit einem gemeinsamen Anschluss des dritten Phasenschiebers elektrisch verbunden;
und/oder
d) es ist ein vierter Phasenschieber vorgesehen und:
i) die Speisestellen für die zweite Polarisation der dualpolarisierten Strahler (5b) der zweiten MIMO-Strahlerreihe (4b) sind mit unterschiedlichen Anschlüssen des vierten Phasenschiebers elektrisch verbunden; oder
ii) Speisestellen für die zweite Polarisation von zumindest zwei benachbarten dualpolarisierten Strahlern (5b) der zweiten MIMO-Strahlerreihe (4b) sind miteinander und mit einem gemeinsamen Anschluss des vierten Phasenschiebers elektrisch verbunden.

5. Multibandantennenanordnung nach Anspruch 4, **gekennzeichnet durch** das folgende Merkmal:
- die Speisestellen (13) der ersten oder zweiten Polarisation von denjenigen der zumindest zwei benachbarten dualpolarisierten Strahler (5a, 5b) der ersten oder zweiten MIMO-Strahlerreihe (4a, 4b) sind miteinander verbunden, die innerhalb des Aufnahmeraums (11) oder außerhalb des Aufnahmeraums (11) angeordnet sind.

6. Multibandantennenanordnung nach einem der vorherigen Ansprüche, **gekennzeichnet durch** die folgenden Merkmale:
- zwischen den dualpolarisierten Strahlern (5a, 5b) der ersten und der zweiten MIMO-Strahlerreihe (4a, 4b) ist eine Trennwandanordnung (22) angeordnet; und/oder
- die dualpolarisierten Strahler (5a) der ersten MIMO-Strahlerreihe (4a) erstrecken sich gleich weit von der Reflektoranordnung weg; und/oder
- die dualpolarisierten Strahler (5b) der zweiten MIMO-Strahlerreihe (4b) erstrecken sich gleich weit von der Reflektoranordnung (9) weg.

7. Multibandantennenanordnung nach einem der vorherigen Ansprüche, **gekennzeichnet durch** die folgenden Merkmale:
- die zumindest vier leitenden Strahlereinrichtungen (10a, 10b, 10c, 10d) des zumindest einen dualpolarisierten Lowband-Strahlers (6a) sind mit je einer Halteeinrichtung (18) beabstandet von der Reflektoranordnung (9) gehalten;
- zwischen zwei Halteeinrichtungen (18) benachbarter Strahlereinrichtungen (10a, 10b, 10c, 10d) ist ein Schlitz (21) ausgebildet, der sich von der Reflektoranordnung (9) weg erstreckt;
- die zwei Halteeinrichtungen (10a, 10b, 10c, 10d) sind zum Teil ineinander verschachtelt, so dass der Schlitz (21) einen zumindest einfach oder mehrfach abgewinkelten Verlauf aufweist.

8. Multibandantennenanordnung nach einem der vorherigen Ansprüche, **gekennzeichnet durch** die folgenden Merkmale:
- der mittlere Frequenzbereich der dualpolarisierten Wideband-Strahler der zumindest einen Wideband-Strahlerreihe (7) liegt:
a) oberhalb des unteren Frequenzbereichs des zumindest einen dualpolarisierten Lowband-Strahlers (6a); und
b) unterhalb des oberen Frequenzbereichs der dualpolarisierten Strahler (5a, 5b) der ersten und der zweiten MIMO-Strahlerreihen (4a, 4b).

9. Multibandantennenanordnung nach einem der vorherigen Ansprüche, **gekennzeichnet durch** das folgende Merkmal:
- der mittlere Frequenzbereich liegt höher als 1,3 GHz oder 1,4 GHz oder 1,427 GHz oder 1,5 GHz oder 1,6 GHz oder 1,695 GHz aber vorzugsweise niedriger als 3 GHz oder 2,8 GHz oder 2,7 GHz oder 2,690 GHz.

10. Multibandantennenanordnung nach einem der vorherigen Ansprüche, **gekennzeichnet durch** die folgenden Merkmale:
- die zumindest eine erste Strahleranordnung (2a) umfasst zusätzliche dualpolarisierte Lowband-Strahler (6c);
- in dem Aufnahmeraum (11) dieser zusätzlichen dualpolarisierten Lowband-Strahler (6c) ist zumindest ein dualpolarisierter Wideband-Strahler der zumindest einen Wideband-Strahlerreihe (7) angeordnet.

11. Multibandantennenanordnung nach einem der vorherigen Ansprüche, **gekennzeichnet durch** die folgenden Merkmale:
- die dualpolarisierten Wideband-Strahler (7) der zumindest einen Wide-band-Strahlerreihe umfassen jeweils eine Speisestelle für eine erste Polarisation und jeweils eine Speisestelle für eine zweite Polarisation und:
a) die dualpolarisierten Wideband-Strahler der zumindest einen Wide-band-Strahlerreihe (7) sind:
i) mit ihren Speisestellen für die erste Polarisation mittelbar oder unmittelbar mit derselben Signalquelle verbunden; und
ii) mit ihren Speisestellen für die zweite Polarisation on mittelbar oder unmittelbar mit derselben Signalquelle verbunden;
oder
b) die dualpolarisierten Wideband-Strahler der zumindest einen Wideband-Strahlerreihe (7) sind unterschiedlichen Gruppen (7a, 7b) zugeordnet, :
i) wobei die dualpolarisierten Wideband-Strahler einer ersten Gruppe (7a) mit ihren Speisestellen für die erste Polarisation mittelbar oder unmittelbar mit einer ersten Signalquelle verbunden sind; und
wobei die dualpolarisierten Wideband-Strahler einer zweiten Gruppe (7b) mit ihren Speisestellen für die erste Polarisation mittelbar oder unmittelbar mit einer zweiten Signalquelle verbunden; und
ii) wobei die dualpolarisierten Wideband-Strahler der ersten Gruppe (7a) mit ihren Speisestellen für die zweite Polarisation mittelbar oder unmittelbar mit einer dritten Signalquelle verbunden sind; und
wobei die dualpolarisierten Wideband-Strahler der zweiten Gruppe (7b) mit ihren Speisestellen für die zweite Polarisation mittelbar oder unmittelbar mit einer vierten Signalquelle verbunden sind.

12. Multibandantennenanordnung nach einem der vorherigen Ansprüche, **gekennzeichnet durch** die folgenden Merkmale:
- es ist eine zweite Strahleranordnung (2b) vorgesehen, die benachbart zu der ersten Strahleranordnung (2a) verläuft und ebenfalls zumindest eine erste und eine zweite MIMO-Strahlerreihe (4a, 4b) umfasst, die benachbart zueinander angeordnet sind und sich in Längsrichtung (3) der Multibandantennenanordnung (1) erstrecken;
- die zumindest eine zweite Strahleranordnung (2b) umfasst zumindest ebenfalls einen dualpolarisierten Lowband-Strahler (6a), der dazu ausgebildet ist, in zwei senkrecht zueinander stehenden Polarisationsebenen in einem unteren Frequenzbereich zu senden und/oder zu empfangen.

13. Multibandantennenanordnung nach Anspruch 12, **gekennzeichnet durch** die folgenden Merkmale:
- es sind noch eine dritte Strahleranordnung (2c)und eine vierte Strahleranordnung (2d) vorgesehen, die zwischen der ersten Strahleranordnung (2a) und der zweiten Strahleranordnung (2b) verlaufen und ebenfalls jeweils zumindest eine erste und eine zweite MIMO-Strahlerreihe (4a, 4b) umfassen, die benachbart zueinander angeordnet sind und sich in Längsrichtung (3) der Multibandantennenanordnung (1) erstrecken;
- die dritte und die vierte Strahleranordnung (2c, 2d) sind frei von zumindest einem dualpolarisierten Lowband-Strahler (6a).

14. Multibandantennenanordnung nach Anspruch 12 oder 13, **gekennzeichnet durch** das folgende Merkmal:
- zwischen zwei benachbarten Strahleranordnungen (2a, 2b, 2c, 2d) ist eine weitere Trennwandanordnung (23) angeordnet.

## Claims

1. A multiband antenna array (1) for mobile radio applications having the following features:
- at least one first radiating element array (2a) is provided, comprising at least one first and one second row (4a, 4b) of MIMO radiating elements, which are arranged adjacent to each other and extend in the longitudinal direction (3) of the multiband antenna array (1);
- the first row of MIMO radiating elements (4a) comprises a plurality of dual-polarized radiating elements (5a) and the second row of MIMO radiating element (4b) comprises a plurality of dual-polarized radiating elements (5b), each dual-polarized radiating element (5a, 5b) being designed to transmit and/or receive in two mutually perpendicular polarization planes in an upper frequency range;
- the at least one first radiating element array (2a) comprises at least one dual-polarized low-band radiating element (6a), which is designed to transmit and/or receive in two mutually perpendicular polarization planes in a lower frequency range;
- a reflector array (9) is provided, from which:
a) the dual-polarized radiating elements (5a, 5b) of the first and second rows (4a, 4b) of MIMO radiating elements; and
b) the at least one dual-polarized low-band radiating element (6a)
are spaced apart;
- the at least one dual-polarized low-band radiating element (6a) comprises at least four directive radiating element devices (10a, 10b, 10c, 10d), which are arranged offset from each other by at least approximately 90° in each case and delimit an accommodation space (11);
- in the accommodation space (11) of the at least one dual-polarized low-band radiating element (6a):
a) at least one dual-polarized radiating element (5a) from the first row (4a) of MIMO radiating elements and at least one dual-polarized radiating element (5b) from the second row (4b) of MIMO radiating elements are arranged; or
b) at least two dual-polarized radiating elements (5a) from the first row (4a) of MIMO radiating elements and at least two dual-polarized radiating elements (5b) from the second row (4b) of MIMO radiating elements are arranged;
the following features are also provided:
- the at least one first radiating element array (2a) comprises at least one row (7) of wideband radiating elements, which is arranged at the end of the first and second row (4a, 4b) of MIMO radiating elements and extends the multiband antenna array (1) in the longitudinal direction (3);
the at least one row (7) of wideband radiating elements comprises a plurality of dual-polarized wideband radiating elements, each dual-polarized wideband radiating element being designed to transmit and/or receive in two mutually perpendicular polarization planes in a medium frequency range;
**characterized by** the following features:
- the at least one first radiating element array (2a) also comprises at least one further dual-polarized low-band radiating element (6b);
- the at least one further dual-polarized low-band radiating element (6b) is spaced apart in the longitudinal direction (3) from the at least one dual-polarized low-band radiating element (6a) on the reflector array (9) and/or spaced apart from the reflector array (9);
- in an accommodation space (11) of the at least one further dual-polarized low-band radiating element (6b) :
a) at least one dual-polarized radiating element (5a) from the first row (4a) of MIMO radiating elements and at least one dual-polarized radiating element (5b) from the second row (4b) of MIMO radiating elements are arranged; or
b) at least two dual-polarized radiating elements (5a) from the first row (4a) of MIMO radiating elements and at least two dual-polarized radiating elements (5b) from the second row (4b) of MIMO radiating elements are arranged
- between the at least one dual-polarized low-band radiating element (6a) and the at least one further dual-polarized low-band radiating element (6b), a distance space (12) is formed;
- in the distance space (12):
a) at least one dual-polarized radiating element (5a) from the first row (4a) of MIMO radiating elements and at least one dual-polarized radiating element (5b) from the second row (4b) of MIMO radiating elements are arranged; or
b) at least two dual-polarized radiating elements (5a) from the first row (4a) of MIMO radiating elements and at least two dual-polarized radiating elements (5b) from the second row (4b) of MIMO radiating elements are arranged.

2. The multiband antenna array according to Claim 1, **characterized by** the following features:
- the at least one dual-polarized low-band radiating element (6a) and the at least one further dual-polarized low-band radiating element (6b) are arranged along a straight line; and/or
- those of the dual-polarized radiating elements (5a) of the first row (4a) of MIMO radiating elements which are within the accommodation spaces (11) are arranged along a first straight line, and those of the dual-polarized radiating elements (5a) of the first row (4a) of MIMO radiating elements which are outside the accommodation spaces (11) are arranged along a second straight line, wherein:
a) the course of the first and the second straight lines is identical; or
b) the first straight line is spaced apart from but runs parallel to the second straight line; and/or
- those of the dual-polarized radiating elements (5b) of the second row (4b) of MIMO radiating elements which are within the accommodation spaces (11) are arranged along a third straight line, and those of the dual-polarized radiating elements (5b) of the second row (4b) of MIMO radiating elements which are outside the accommodation spaces (11) are arranged along a fourth straight line, wherein:
a) the course of the third and fourth straight lines is identical; or
b) the third straight line is spaced apart from but runs parallel to the fourth straight line.

3. The multiband antenna array according to either of Claims 1 or 2, **characterized by** the following features:
- a distance between two adjacent dual-polarized radiating elements (5a) from the first row (4a) of MIMO radiating elements is greater if one of these radiating elements (5a) is located within an accommodation space (11) and the other radiating element (5a) is located outside the accommodation space (11), than if both adjacent radiating elements (5a) are located within the accommodation space (11) or outside the accommodation space (11); and/or
- a distance between two adjacent dual-polarized radiating elements (5b) from the second row (4b) of MIMO radiating elements is greater if one of these radiating elements (5b) is located within an accommodation space (11) and the other radiating element (5b) is located outside the accommodation space (11), than if both adjacent radiating elements (5b) are located within the accommodation space (11) or outside the accommodation space (11).

4. The multiband antenna array according to any one of the preceding claims, **characterized by** the following features:
- each of the dual-polarized radiating elements (5a) of the first row (4a) of MIMO radiating elements and each of the dual-polarized radiating elements (5b) of the second row (4b) of MIMO radiating elements comprises a feeding point (13) for a first polarization and a feeding point for a second polarization; and
a) a first phase shifter (14) is provided and:
i) the feeding points (13) for the first polarization of the dual-polarized radiating elements (5a) of the first row (4a) of MIMO radiating elements are electrically connected to different terminals (15) of the first phase shifter (14); or
ii) feeding points (13) for the first polarization of at least two adjacent dual-polarized radiating elements (5a) of the first row (4a) of MIMO radiating elements are electrically connected to each other and to a common terminal (15) of the first phase shifter (14);
and/or
b) a second phase shifter is provided and:
i) the feeding points for the second polarization of the dual-polarized radiating elements (5a) of the first row (4a) of MIMO radiating elements are electrically connected to different terminals of the second phase shifter; or
ii) feeding points for the second polarization of at least two adjacent dual-polarized radiating elements (5a) of the first row (4a) of MIMO radiating elements are electrically connected to each other and to a common terminal of the second phase shifter;
and/or
c) a third phase shifter is provided and:
i) the feeding points for the first polarization of the dual-polarized radiating elements (5b) of the second row (4b) of MIMO radiating elements are electrically connected to different terminals of the third phase shifter; or
ii) feeding points for the first polarization of at least two adjacent dual-polarized radiating elements (5b) of the second row (4b) of MIMO radiating elements are electrically connected to each other and to a common terminal of the third phase shifter;
and/or
d) a fourth phase shifter is provided and:
i) the feeding points for the second polarization of the dual-polarized radiating elements (5b) of the second row (4b) of MIMO radiating elements are electrically connected to different terminals of the fourth phase shifter; or
ii) feeding points for the second polarization of at least two adjacent dual-polarized radiating elements (5b) of the second row (4b) of MIMO radiating elements are electrically connected to each other and to a common terminal of the fourth phase shifter.

5. The multiband antenna array according to Claim 4, **characterized by** the following feature:
- the feeding points (13) of the first or second polarization of those of the at least two adjacent dual-polarized radiating elements (5a, 5b) of the first or second rows (4a, 4b) of MIMO radiating elements, which are arranged within the accommodation space (11) or outside the accommodation space (11), are connected to each other.

6. The multiband antenna array according to any one of the preceding claims, **characterized by** the following features:
- between the dual-polarized radiating elements (5a, 5b) of the first and second rows (4a, 4b) of MIMO radiating elements, a partition wall arrangement (22) is disposed; and/or
- the dual-polarized radiating elements (5a) of the first row (4a) of MIMO radiating elements extend an equal distance away from the reflector array; and/or
- the dual-polarized radiating elements (5b) of the second row (4b) of MIMO radiating elements extend an equal distance away from the reflector array (9).

7. The multiband antenna array according to any one of the preceding claims, **characterized by** the following features:
- the at least four directive radiating element devices (10a, 10b, 10c, 10d) of the at least one dual-polarized low-band radiating element (6a) are each held at a distance from the reflector array (9) by a holding device (18);
- between two holding devices (18) of adjacent radiating element devices (10a, 10b, 10c, 10d), a slot (21) is formed, which extends away from the reflector array (9);
- the two holding devices (10a, 10b, 10c, 10d) are partially interleaved so that the slot (21) has an at least single- or multi-angled profile.

8. The multiband antenna array according to any one of the preceding claims, **characterized by** the following features:
- the medium frequency range of the dual-polarized wideband radiating elements of the at least one row (7) of wideband radiating elements is:
a) above the lower frequency range of the at least one dual-polarized low-band radiating element (6a); and
b) below the upper frequency range of the dual-polarized radiating elements (5a, 5b) of the first and second rows (4a, 4b) of MIMO radiating elements.

9. The multiband antenna array according to any one of the preceding claims, **characterized by** the following feature:
- the medium frequency range is higher than 1.3 GHz or 1.4 GHz or 1.427 GHz or 1.5 GHz or 1.6 GHz or 1.695 GHz but preferably lower than 3 GHz or 2.8 GHz or 2.7 GHz or 2.690 GHz.

10. The multiband antenna array according to any one of the preceding claims, **characterized by** the following features:
- the at least one first radiating element array (2a) comprises additional dual-polarized low-band radiating elements (6c);
- the accommodation space (11) of these additional dual-polarized low-band radiating elements (6c) contains at least one dual-polarized wideband radiating element of the at least one row (7) of wideband radiating elements.

11. The multiband antenna array according to any one of the preceding claims, **characterized by** the following features:
- the dual-polarized wideband radiating elements (7) of the at least one row of wideband radiating elements each comprise a feeding point for a first polarization and a feeding point for a second polarization, and:
a) the dual-polarized wideband radiating elements of the at least one row (7) of wideband radiating elements are:
i) directly or indirectly connected to the same signal source at their feeding points for the first polarization; and
ii) directly or indirectly connected to the same signal source at their feeding points for the second polarization;
or
b) the dual-polarized wideband radiating elements of the at least one row (7) of wideband radiating elements are assigned to different groups (7a, 7b);
i) wherein the dual-polarized wideband radiating elements of a first group (7a) are indirectly or directly connected to a first signal source at their feeding points for the first polarization; and
wherein the dual-polarized wideband radiating elements of a second group (7b) are indirectly or directly connected to a second signal source at their feeding points for the first polarization; and
ii) wherein the dual-polarized wideband radiating elements of the first group (7a) are indirectly or directly connected to a third signal source at their feeding points for the second polarization; and
wherein the dual-polarized wideband radiating elements of the second group (7b) are indirectly or directly connected to a fourth signal source at their feeding points for the second polarization.

12. The multiband antenna array according to any one of the preceding claims, **characterized by** the following features:
- a second radiating element array (2b) is provided, which extends adjacent to the first radiating element array (2a) and also comprises at least one first and one second row (4a, 4b) of MIMO radiating elements, which are arranged adjacent to each other and extend in the longitudinal direction (3) of the multiband antenna array (1);
- the at least one second radiating element array (2b) also comprises at least one dual-polarized low-band radiating element (6a), which is designed to transmit and/or receive in two mutually perpendicular polarization planes in a lower frequency range.

13. The multiband antenna array according to Claim 12, **characterized by** the following features:
- a third radiating element array (2c) and a fourth radiating element array (2d) are also provided, which extend between the first radiating element array (2a) and the second radiating element array (2b) and also comprise at least one first and one second row (4a, 4b) of MIMO radiating elements, which are arranged adjacent to each other and extend in the longitudinal direction (3) of the multiband antenna array (1);
- the third and fourth radiating element arrays (2c, 2d) are free of at least one dual-polarized low-band radiating element (6a).

14. The multiband antenna array according to Claim 12 or 13, **characterized by** the following feature:
- a further partition wall arrangement (23) is disposed between two adjacent radiating element arrays (2a, 2b, 2c, 2d).

## Revendications

1. Agencement d'antenne multibandes (1) pour applications de communication mobile présentant les caractéristiques suivantes :
- au moins un premier dispositif de radiateur (2a) est prévu, qui comprend au moins un premier et un deuxième réseau de radiateur MIMO (4a, 4b), qui sont juxtaposés et s'étendent dans la direction longitudinale (3) du dispositif d'antenne multibandes (1) ;
- le premier réseau de radiateur MIMO (4a) comprend une pluralité de radiateurs à double polarisation (5a) et le deuxième réseau de radiateurs MIMO (4b) comprend une pluralité de radiateurs à double polarisation (5b), dans lequel chaque radiateur à double polarisation (5a, 5b) est configuré pour émettre et/ou recevoir dans deux plans de polarisation perpendiculaires l'un à l'autre dans une gamme de fréquences supérieures ;
- le au moins un premier dispositif de radiateur (2a) comprend au moins un radiateur à double polarisation à bande basse (6a) configuré pour émettre et/ou recevoir dans deux plans de polarisation mutuellement perpendiculaires dans une gamme de fréquences inférieures ;
- un réseau de réflecteurs (9) est prévu, à partir duquel :
a) les radiateurs à double polarisation (5a, 5b) du premier et deuxième réseaux de radiateurs MIMO (4a, 4b) ; et
b) au moins un radiateur à double polarisation à bande basse (6a) sont espacés ;
- au moins un radiateur à double polarisation à bande basse (6a) comprend au moins quatre radiateurs conducteurs (10a, 10b, 10c, 10d), qui sont disposés à au moins 90° les uns des autres et délimitent un espace de réceptacle (11) ;
- dans l'espace de réceptacle (11) d'au moins un radiateur à double polarisation à bande basse (6a) :
a) au moins un radiateur à double polarisation (5a) est disposé à partir du premier réseau de radiateurs MIMO (4a) et au moins un radiateur à double polarisation (5b) à partir du deuxième réseau de radiateurs MIMO (4b) ; ou
b) au moins deux radiateurs à double polarisation (5a) sont disposés à partir du premier réseau de radiateurs MIMO (4a) et au moins deux radiateurs à double polarisation (5b) sont disposés à partir du deuxième réseau de radiateurs MIMO (4b) ;
les caractéristiques suivantes sont en outre prévues :
- le au moins un premier dispositif de radiateur (2a) comprend au moins un réseau de radiateurs à large bande (7), qui est disposé à l'extrémité du premier et deuxième réseaux de radiateurs MIMO (4a, 4b) et prolonge le réseau d'antennes multibandes (1) dans la direction longitudinale (3) ;
le au moins un réseau de radiateurs à large bande (7) comprend une pluralité de radiateurs à large bande à double polarisation, dans lequel chaque radiateur est configuré pour émettre et/ou recevoir dans deux plans de polarisation mutuellement perpendiculaires dans une gamme de fréquences moyennes ;
**caractérisé par** les caractéristiques suivantes :
- le au moins un premier dispositif de radiateur (2a) comprend au moins un autre radiateur à bande basse à double polarisation (6b) ;
- le au moins un autre radiateur à bande basse à double polarisation (6b) est espacé longitudinalement (3) d'au moins un radiateur à bande basse à double polarisation (6a) sur le réseau de réflecteurs (9) et/ou espacé du réseau de réflecteurs (9) ;
- dans un espace de réceptacle (11) d'au moins un radiateur à bande basse à double polarisation supplémentaire (6b) :
a) au moins un radiateur à double polarisation (5a) du premier réseau de radiateurs MIMO (4a) et au moins un radiateur à double polarisation (5b) du deuxième réseau de radiateurs MIMO (4b) sont disposés ; ou
b) au moins deux radiateurs à double polarisation (5a) du premier réseau de radiateurs MIMO (4a) et au moins deux radiateurs à double polarisation (5b) du deuxième réseau de radiateurs MIMO (4b) sont disposés ;
- un espacement (12) est formé entre au moins un radiateur à double polarisation à bande basse (6a) et au moins un radiateur à double polarisation à bande basse supplémentaire (6b) ;
- dans l'espacement (12) :
a) au moins un radiateur à double polarisation (5a) du premier réseau de radiateurs MIMO (4a) et au moins un radiateur à double polarisation (5b) du deuxième réseau de radiateurs MIMO (4b) sont disposés ; ou
b) au moins deux radiateurs à double polarisation (5a) du premier réseau de radiateurs MIMO (4a) et au moins deux radiateurs à double polarisation (5b) du deuxième réseau de radiateurs MIMO (4b) sont disposés.

2. Agencement d'antenne multibandes selon la revendication 1, **caractérisé par** les caractéristiques suivantes :
- au moins un radiateur à bande basse à double polarisation (6a) et au moins un radiateur supplémentaire à bande basse à double polarisation (6b) sont alignés le long d'une ligne droite ; et/ou
- les radiateurs à double polarisation (5a) du premier réseau de radiateurs MIMO (4a) disposés à l'intérieur des espaces de réceptacle (11) sont alignés le long d'une première ligne droite et les radiateurs à double polarisation (5a) du premier réseau de radiateurs MIMO (4a) disposés à l'extérieur des espaces de réceptacle (11) sont alignés sur une deuxième ligne droite, dans lequel :
a) le tracé de la première et de la deuxième ligne droite est identique ; ou
b) la première ligne droite est espacée de la deuxième ligne droite mais parallèle à celle-ci ; et/ou
- les radiateurs à double polarisation (5b) du deuxième réseau de radiateurs MIMO (4b), qui sont disposés à l'intérieur des espaces de réceptacle (11), sont alignés le long d'une troisième ligne droite et les radiateurs à double polarisation (5b) du deuxième réseau de radiateurs MIMO (4b), qui sont disposés à l'extérieur des espaces de réceptacle (11) sont alignés le long d'une quatrième ligne droite, dans lequel
a) le tracé de la troisième et la quatrième ligne droite est identique ; ou
b) la troisième ligne droite est espacée de la quatrième ligne droite mais parallèle à celle-ci.

3. Agencement d'antenne multibandes selon une des revendications 1 ou 2, **caractérisé par** les propriétés suivantes :
- un espace entre deux radiateurs à double polarisation adjacents (5a) du premier réseau d'antennes MIMO (4a) est plus grand lorsqu'un de ces radiateurs (5a) est disposé à l'intérieur de l'espace de réceptacle (11) et l'autre radiateur (5a) à l'extérieur de l'espace de réceptacle (11), que lorsque les deux radiateurs adjacents (5a) sont disposés à l'intérieur de l'espace de réceptacle (11) ou à l'extérieur de l'espace de réceptacle (11) ; et/ou
- un espace entre deux radiateurs à double polarisation adjacents (5b) du deuxième réseau d'antennes MIMO (4b) est plus grand lorsqu'un de ces radiateurs (5b) est disposé à l'intérieur de l'espace de réceptacle (11) et l'autre radiateur (5b) à l'extérieur de l'espace de réceptacle (11), que lorsque les deux radiateurs adjacents (5b) sont disposés à l'intérieur de l'espace de réceptacle (11) ou à l'extérieur de l'espace de réceptacle (11).

4. Agencement d'antennes multibandes selon une quelconque des revendications précédentes, **caractérisé par** les caractéristiques suivantes :
- chaque radiateur à double polarisation (5a) du premier réseau de radiateurs MIMO (4a) et chaque radiateur à double polarisation (5b) du deuxième réseau de radiateurs MIMO (4b) comprend un point d'alimentation (13) pour une première polarisation et un point d'alimentation pour une deuxième polarisation ; et
a) un premier déphaseur (14) est prévu et :
i) les points d'alimentation (13) pour la première polarisation des radiateurs à double polarisation (5a) du premier réseau de radiateurs MIMO (4a) sont connectés électriquement à différentes bornes (15) du premier déphaseur (14) ; ou
ii) les points d'alimentation (13) pour la première polarisation d'au moins deux radiateurs à double polarisation adjacents (5a) du premier réseau de radiateurs MIMO (4a) sont connectés électriquement les uns aux autres et à une borne commune (15) du premier déphaseur (14) ;
et/ou
b) un deuxième déphaseur est prévu et :
i) les points d'alimentation pour la deuxième polarisation des radiateurs à double polarisation (5a) du premier réseau de radiateurs MIMO (4a) sont connectés électriquement à des bornes différentes du deuxième déphaseur ; ou
ii) les points d'alimentation pour la deuxième polarisation d'au moins deux radiateurs à double polarisation adjacents (5a) du premier réseau de radiateurs MIMO (4a) sont connectés électriquement les uns aux autres et à une borne commune du deuxième déphaseur ;
et/ou
c) un troisième déphaseur est prévu et :
i) les points d'alimentation pour la première polarisation des radiateurs à double polarisation (5b) du deuxième réseau de radiateurs MIMO (4b) sont connectés électriquement à différentes bornes du troisième déphaseur ; ou
ii) les points d'alimentation pour la première polarisation d'au moins deux radiateurs à double polarisation adjacents (5b) du deuxième réseau de radiateurs MIMO (4b) sont connectés électriquement les uns aux autres et à une borne commune du troisième déphaseur ;
et/ou
d) un quatrième déphaseur est prévu et :
i) les points d'alimentation pour la deuxième polarisation des radiateurs à double polarisation (5b) du deuxième réseau de radiateurs MIMO (4b) sont connectés électriquement à différentes bornes du quatrième déphaseur ; ou
ii) les points d'alimentation pour la deuxième polarisation d'au moins deux radiateurs à double polarisation adjacents (5b) du deuxième réseau de radiateurs MIMO (4b) sont électriquement connectés les uns aux autres et à une borne commune du quatrième déphaseur.

5. Agencement d'antenne multibandes selon la revendication 4, **caractérisé par** la caractéristique suivante :
- les points d'alimentation (13) de la première ou de la deuxième polarisation d'au moins deux radiateurs à double polarisation adjacents (5a, 5b) du premier ou du deuxième réseau de radiateurs MIMO (4a, 4b) sont interconnectés, qu'ils soient disposés à l'intérieur ou à l'extérieur de l'espace de réceptacle (11).

6. Agencement d'antenne multibandes selon une quelconque des revendications précédentes, **caractérisé par** les caractéristiques suivantes :
- une cloison (22) est disposée entre les radiateurs à double polarisation (5a, 5b) du premier et deuxième réseau de radiateurs MIMO (4a, 4b) ; et/ou
- les radiateurs à double polarisation (5a) du premier réseau d'antennes MIMO (4a) s'étendent à la même distance du réseau de réflecteurs ; et/ou
- les antennes à double polarisation (5b) du deuxième réseau d'antennes MIMO (4b) s'étendent à la même distance du réseau de réflecteurs (9).

7. Agencement d'antennes multibandes selon une des revendications précédentes, **caractérisé par** les caractéristiques suivantes :
- les au moins quatre radiateurs conducteurs (10a, 10b, 10c, 10d) d'au moins un radiateur à double polarisation de bande basse (6a) sont chacun maintenus à une distance du réseau de réflecteurs (9) par un dispositif de retenue (18) ;
- une fente (21) est formée entre deux éléments de retenue (18) de radiateurs adjacents (10a, 10b, 10c, 10d), qui s'étendent à distance du réseau de réflecteurs (9) ;
- les deux éléments de retenue (10a, 10b, 10c, 10d) sont partiellement imbriqués l'un dans l'autre, de sorte que la fente (21) présente au moins un ou une pluralité de tracés angulaires.

8. Agencement d'antenne multibandes selon une des revendications précédentes, **caractérisé par** les caractéristiques suivantes :
- la gamme de fréquence moyenne des radiateurs à large bande à double polarisation d'au moins un réseau de radiateurs à large bande (7) se situe :
a) au-dessus de la gamme de fréquences basses d'au moins un radiateur à bande basse à double polarisation (6a) ; et
b) au-dessous de la gamme de fréquences hautes des radiateurs à double polarisation (5a, 5b) du premier et deuxième réseau de radiateurs MIMO (4a, 4b).

9. Agencement d'antenne multibandes selon une quelconque des revendications précédentes, **caractérisé par** les caractéristiques suivantes :
- la gamme de fréquences moyennes est supérieure à 1,3 GHz ou 1,4 GHz ou 1,427 GHz ou 1,5 GHz ou 1,6 GHz ou 1,695 GHz, mais de préférence inférieure à 3 GHz ou 2,8 GHz ou 2,7 GHz ou 2,690 GHz.

10. Agencement d'antenne multibandes selon une quelconque des revendications précédentes, **caractérisé par** les caractéristiques suivantes :
- au moins un premier dispositif de radiateur (2a) comprend des radiateurs supplémentaires à double polarisation à bande basse (6c) ;
- dans l'espace de réceptacle (11) de ces radiateurs supplémentaires à double polarisation à bande basse (6c), est disposé au moins un radiateur à double polarisation à large bande d'au moins un réseau de radiateurs à bande large (7).

11. Agencement d'antennes multibandes selon une des revendications précédentes, **caractérisé par** les caractéristiques suivantes :
- les radiateurs à large bande à double polarisation (7) d'au moins un réseau de radiateurs à large bande comprennent chacun un point d'alimentation pour une première polarisation et chacun comprend un point d'alimentation pour une deuxième polarisation et :
a) les radiateurs à large bande à double polarisation d'au moins un réseau de radiateurs à large bande (7) sont :
i) connectés directement ou indirectement à la même source de signal par leurs points d'alimentation pour la première polarisation ; et
ii) connectés directement ou indirectement à la même source de signal par leurs points d'alimentation pour la deuxième polarisation ;
ou
b) les radiateurs à large bande à double polarisation d'au moins un réseau de radiateurs à large bande (7) sont affectés à différents groupes (7a, 7b) :
i) dans lequel les radiateurs à large bande à double polarisation d'un premier groupe (7a) sont connectés directement ou indirectement à une première source de signal par leurs points d'alimentation pour la première polarisation ; et
dans lequel les radiateurs à large bande à double polarisation d'un deuxième groupe (7b) sont connectés directement ou indirectement à une deuxième source de signal par leurs points d'alimentation pour la première polarisation ; et
ii) dans lequel les radiateurs à large bande à double polarisation du premier groupe (7a) sont connectés directement ou indirectement à une troisième source de signal par leurs points d'alimentation pour la deuxième polarisation ; et
dans lequel les radiateurs à large bande à double polarisation du deuxième groupe (7b) sont connectés directement ou indirectement à une quatrième source de signal par leurs points d'alimentation pour la deuxième polarisation.

12. Agencement d'antenne multibandes selon une des revendications précédentes, **caractérisé par** les caractéristiques suivantes :
- un deuxième dispositif de radiateur (2b) est prévu, adjacent au premier dispositif de radiateur (2a) et comprenant également au moins un premier et un deuxième réseau de radiateurs MIMO (4a, 4b) juxtaposés, qui s'étendent dans la direction longitudinale (3) de l'agencement d'antenne multibandes (1) ;
- au moins un deuxième dispositif de radiateur (2b) comprend également au moins un radiateur à bande basse à double polarisation (6a) conçu pour émettre et/ou recevoir dans deux plans de polarisation perpendiculaires l'un à l'autre dans une gamme de fréquences inférieures.

13. Dispositif d'antenne multibandes selon la revendication 12, **caractérisé par** les caractéristiques suivantes :
- un troisième dispositif de radiateur (2c) et un quatrième dispositif de radiateur (2d) sont prévus, qui sont disposés entre le premier dispositif de radiateur (2a) et le deuxième dispositif de radiateur (2b) et comprennent également au moins un premier et un deuxième réseau de radiateurs MIMO (4a, 4b), qui sont juxtaposés et s'étendent dans la direction longitudinale (3) de l'agencement d'antennes multibandes (1) ;
- le troisième et quatrième dispositif de radiateur (2c, 2d) sont dépourvus d'au moins un radiateur à bande basse à double polarisation (6a).

14. Agencement d'antennes multibandes selon la revendication 12 ou 13, **caractérisé par** la caractéristique suivante :
- un agencement de séparation supplémentaire (23) est disposé entre deux dispositifs de radiateurs adjacents (2a, 2b, 2c, 2d).
